# FASCICULE DE BREVET EUROPEEN

(11) **EP 0 142 437 B1**
(45) Date de publication et mention de la délivrance du brevet: **26.07.1989**
(21) Numéro de dépôt: 84402258.2
(22) Date de dépôt: 09.11.1984
(51) Int. Cl.: F23B 5/02, F23J 3/06

(54) **Procédé et dispositif de réinjection de particules envolées dans une chaudière à combustible solide**
Verfahren und Vorrichtung zum Wiedereinblasen von flugstaub in einen Heizkessel für festen Brennstoff
Method and device for reinjecting flyash particles into a boiler for solid fuel

(30) Priorité: 09.11.1983 FR 8317811; 06.02.1984 FR 8401774
(43) Date de publication de la demande: 22.05.1985
(73) Titulaire: MANUTAIR MOLLER, F-80000 Amiens (FR); STEIN INDUSTRIE Société Anonyme dite:, F-78140 Vélizy Villacoublay (FR)
(72) Inventeur: Couarc'h, Michel, F-78540 Vernouillet (FR); Bessouat, Roger, F-75016 Paris (FR); Lafaye, Marc, F-80000 Amiens (FR); Bernet, Robert, F-80000 Amiens (FR)
(74) Mandataire: Martin, Jean-Jacques

(56) Documents cités:
- EP-A- 0 059 394
- DE-A- 3 248 405
- DE-C- 935 123
- DE-C- 974 292
- FR-A- 1 065 398
- FR-A- 2 334 914
- FR-A- 2 342 927
- GB-A- 834 052
- US-A- 2 499 766
- US-A- 2 686 499
- US-A- 3 053 577
- US-A- 3 876 121
- POWER, vol. 128, no. 7, juillet 1984, pages 127,128, New York, US; "Reinjection ups boiler performance"

## Description

La présente invention concerne un procédé et un dispositif de réinjection de particules envolées dans une chaudière à combustible solide du type dit «à projeteur avec grille rétro».

Une telle chaudière se caractérise par le fait qu'on l'alimente en combustible, par exemple du charbon d'une granulométrie pouvant atteindre plusieurs dizaines de millimétres, ou encore du bois, des écorces, des bagasses, c'est-à-dire de la canne à sucre, ou d'autres combustibles solides comparables, par de moyens disposés dans une première zone de la chaudière et qui projettent en continu une charge déterminée du combustible selon une trajectoire amenant ce dernier dans une deuxième zone de la chaudière, sur une grille animée d'un mouvement de retour de cette deuxième zone vers la première; une combustion s'amorce au cours de ladite trajectoire et se poursuit non seulement pendant la fin de celle-ci mais également sur la grille, où cette combustion se termine de telle sorte que la grille ne ramène que des mâchefers dans la première zone, où ces mâchefers sont évacués.

Si on les compare avec des chaudières d'autres types connus, les chaudières de ce type présentent un certain nombre d'avantages intéressants.

Par rapport aux chaudières à grille mécanique, dans lesquelles la combustion s'effectue exclusivement sur la grille, elles apportent des avantages liés au fait qu'une partie de la combustion s'effectue pendant la trajectoire de projection du combustible, à savoir d'une part une augmentation du taux de combustion avec pour conséquence la possibilité de réduire la surface de la grille, et d'autre part une souplesse de fonctionnement accrue, permettant d'admettre dans de meilleures conditions des variations de charge rapides.

Par rapport aux chaudières à charbon pulvérisé, les chaudières de ce type apportent l'avantage d'utiliser des charbons de granulométrie variée, et en particulier des charbons d'une granulométrie bien supérieure, ce qui dispense des moyens de broyage, coûteux en investissement, en maintenance et en consommation d'énergie, indisociablement liés aux chaudières à charbon pulvérisé.

Cependant, le développement des chaudières à projecteur et grilles rétro a été jusqu'à présent limité. en raison d'un rendement inférieur à celui des chaudières d'autres types, et plus précisément en raison d'un taux de particules combustibles imbrùlées trop important.

En effet, l'alimentation en combustible par projection de celui-ci autorise l'envol, avec les fumées dégagées par la combustion, de particules de combustible suffisamment légères pour être ainsi entraînées mais néanmoins trop grosses pour brûler complètement au cours de la trajectoire de projection; cet inconvénient est sensible vis-à-vis des chaudières à grille fixe, où il n'y a pas projection, et vis-à-vis des chaudières à charbon pulvérisé, qui mettent en oeuvre un charbon de granulométrie suffisamment fine pour que le taux d'imbrûlés soit minime; en comparaison avec ces autres types de chaudières, on constate lors de l'utilisation des chaudières à projeteur et grille rétro une augmentation de la proportion de particules solides extraites des fumées, avant évacuation à l'atmosphère, par des dépoussiéreurs appropriés, avec une teneur de ces particules en carbone plus importante; en d'autres termes, on constate une augmentation des pertes par imbrù- lés solides; en outre, l'évacuation des particules solides extraites des fumées par les dépoussiéreurs peut présenter des difficultés en raison de leur abondance.

Pour remédier à ces inconvénients des chaudières à projeteur et grille rétro, on a proposé de réinjecter dans la chaudière une partie des particules solides envolées avec les fumées, après les avoir captées en sortie de chaudière au moyen des dépoussiéreurs ou séparateurs utilisés pour épurer ces fumées avant leur rejet à l'atmosphère.

En pratique, de tels dépoussiéreurs ou séparateurs étant habituellement prévus en série, pour extraire des fumées d'abord les particules les plus grosses puis des particules de plus en plus fines, on a jusqu'à présent réinjecté ainsi les particules les plus grossières séparées en premier, mais on n'est jusqu'à présent pas parvenu à réinjecter également les particules les plus fines, particulièrement difficiles à faire brûler avant qu'elles ne s'envolent à nouveau, emportées par les fumées, et à empêcher de s'envoler lorsqu'elles ont éventuellement brûlé; en d'autres termes, on s'est jusqu'à présent limité à une réinjection des particules les plus grosses dans la mesure où il existait un risque important que la réinjection des particules plus fines se traduise par un nouvel envol immédiat, avec ou sans combustion, conjointement avec les plus fines des particules de la charge introduite par le projecteur, avec pour résultat un bourrage rapide de l'installation.

On a cependant proposé, dans US-A-2 686 499, de réinjecter dans la chaudière l'ensemble des particules séparées des fumées après que celles-ci soient sorties de la chaudière, et plus précisément du faisceau-chaudière, à savoir les particules les plus grosses se séparant dans un passage suivant immédiatement le faisceau-chaudière et les particules plus fines séparées dans un séparateur tel qu'un multi-cyclone suivant immédiatement le passage précité, avant l'évacuation des fumées à l'atmosphère; à cet effet, sous le passage précité et sous le séparateur sont prévues des trémies qui recueillent respectivement les particules les plus grosses et les particules plus fines, qui sont ensuite acheminées pneumatiquement vers une trémie commune disposée sous le faisceau-chaudière pour recueillir également les particules séparées des fumées à ce niveau; on réalise ainsi un mélange, sans distinction de granulométrie, de l'ensemble des particules séparées des fumées aussi bien dans le faisceau-chaudière qu'en dehors de la chaudière, avant l'évacuation des fumées à l'atmosphère, et c'est le mélange ainsi réalisé qui est ensuite acheminé et réinjecté pneumatiquement dans une zone de la chaudière correspondant à l'amont de la grille, si l'on se réfère au sens de déplacement de celle-ci; aucune autre précision n'est donnée quant aux modalités pratiques de réinjection, mais il apparaît clairement que ces conditions résultent nécessairement d'un compromis dans lequel le souci de l'acheminement des particules les plus grosses jusqu'à la chaudière conduit à des choix forcément incompatibles avec l'élimination du risque d'un nouvel envol, avec ou sans combustion, des particules les plus fines ainsi réinjectées; ce risque serait encore accru si l'on adjoignait ou substituait au séparateur mécanique tel qu'un multi-cyclone décrit dans US-A-2 686 499 un séparateur permettant de séparer des fumées, avant leur évacuation à l'atmosphère, des particules encore plus fines avant de réinjecter ces dernières dans la chaudière en mélange avec l'ensemble des particules séparées des fumées comme l'enseigne US-A-2 686 499.

Le but de la présente invention est d'éliminer un tel risque, pour permettre une réinjection totale des particules solides prélevées par les différents dépoussiéreurs ou séparateurs successifs, y compris les particules les plus fines séparées immédiatement avant rejet des fumés à l'atmosphère.

A cet effet, le procédé selon l'invention, pour la réinjection de particules envolées dans une chaudière à combustible solide, alimentée en combustible par des moyens disposés dans une première zone de la chaudière et qui projettent en continu une charge déterminée de combustible selon une trajectoire amenant ce dernier dans une deuxième zone de la chaudière, sur une grille animée d'un mouvement de retour de la deuxième zone vers la première, une combustion s'effectuant sur ladite trajectoire et sur la grille moyennant un dégagement de fumées entraînant des particules solides, ce procédé consistant à prélever les fumées dans la chaudière, à les acheminer ensuite successivement dans des moyens de séparation des particules les plus grosses et dans des moyens de séparation des particules plus fines, et à évacuer les fumées après cette séparation tandis que l'on réinjecte dans la chaudière la totalité des particules séparées, se caractérise en ce que l'on réinjecte séparément dans la chaudière les particules séparées les plus grosses et les particules séparées plus fines:
- de façon éventuellement connue en ce qui concerne les particules les plus grosses et,
- en ce qui concerne les particules les plus fines, fournies par les moyens de séparation correspondants selon un débit irrégulier, au moyen des opérations consistant à:
   a) transformer ce débit irrégulier en débit continu de particules, au moins approximativement proportionnel à la charge de la chaudière,
   b) introduire en continu ce débit continu de particules dans un débit continu d'air de transport propre à ces particules les plus fines,
   c) au moyen de ce débit d'air, acheminer ces particules en continu jusqu'à proximité de la deuxième zone de la chaudière et les injecter dans cette zone, dans une partie de ladite trajectoire proche de la grille, indépendamment des particules les plus grosses.

En réinjectant ainsi les particules fines dans la trajectoire de projection du combustible, c'est-à-dire précisément là où les particules les plus fines de celui-ci brûlent, on facilite l'inflammation des particules ainsi réinjectées et, en choisissant comme partie de la trajectoire dans laquelle on pratique cette réinjection la partie de cette trajectoire la plus proche de la grille, on facilite un entraînement des particules réinjectées vers cette dernière, sur laquelle ces dernières se déposant par conséquent après combustion; ce dépôt a lieu dans la zone d'intersection de la grille avec la trajectoire de projection du combustible; or, cette zone constitue précisément la zone la plus chaude de la grille, ce qui favorise un frittage des particules réinjectées ayant ainsi brûlé, c'est-à-dire la formation de mâchefers dont on ne doit plus crain- dre l'envol, et que l'on évacue avec les autres mâchefers lorsqu'ils parviennent dans la première zone de la chaudière, sous l'effet du mouvement de la grille.

On remarquera que le débit, en particules fines, des moyens de séparation correspondants peut éventuellement être très irrégulier, par exemple lors d'un décolmatage accidentel ou volontaire de ces derniers, ou par répercussion, après un certain temps, d'une variation importante dans la charge de la chaudière, et que, cependant, la transformation de ce débit irrégulier en un débit continu, au moins approximativement proportionnel à la charge de la chaudière, permet de ne pas perturber par la réinjection la combustion dans cette chaudière, c'est-à-dire de réinjecter à toutes les valeurs de charge sans irrégularité de chauffe, quelles que soient les perturbations qui peuvent affecter le débit instantané des moyens de séparation des particules fines.

Naturellement, le débit d'air de transport doit être tel que cet air ne perturbe pas non plus la combustion à l'intérieur de la chaudière, et notamment qu'il ne perturbe pas la combustion des particules réinjectées ainsi transportées; compte tenu de la teneur élevée de ces particules en carbone et de leur teneur à peu près nulle en matière volatile, il convient que la concentration des particules fines réinjectées par rapport à l'air qui les transporte soit suffisamment élevée, et l'on a obtenu de bons résultats avec un rapport du débit massique de particules fines au débit massique d'air de transport de ces dernières compris entre 1 et 10 environ, ces chiffres étant donnés à titre d'exemple non limitatif.

En outre, le débit volumique de l'air de transport est avantageusement sensiblement constant, bien que réglable, seul le débit des particules fines dans cet air variant, afin d'assurer une vitesse d'injection régulière.

Ainsi, le procédé selon l'invention permet de réinjecter la totalité des particules solides prélevées des fumées avant évacuation de ces dernières à l'atmosphère, et de brûler la part combustible de ces particules dans les meilleures conditions, ce qui permet de réaliser des économies sensibles de combustible sans d'ailleurs qu'il en résulte une complication des installations; il en résulte une utilisation optimale du combustible, en tout point comparable à celle que procure une chaudière à charbon pulvérisé, sans qu'il soit nécessaire de prévoir de broyeur, inconvénient particulièrement sensible de telles chaudières.

On remarque en outre que la réinjection totale permet de n'extraire de déchets, en pratique les mâchefers, que dans une zone unique et sous une forme peu encombrante et facile à retraiter.

Pour la mise en œuvre de ce procédé, la présente invention propose par ailleurs un dispositif de réinjection de particules envolées dans une chaudière à combustible solide, alimentée en combustible par des moyens disposés dans une première zone de la chaudière et qui projettent en continu une charge déterminée de combustible selon une trajectoire amenant ce dernier dans une deuxième zone de la chaudière, sur une grille animée d'un mouvement de retour de la deuxième zone vers la première, une combustion s'effectuant sur ladite trajectoire et sur la grille moyennant un dégagement de fumées entraînant des particules solides, ce dispositif comportant:
- des moyens de prélèvement des fumées dans la chaudière,
- des moyens d'évacuation de fumées,
- des premiers moyens de séparation, pour la séparation de particules relativement grosses.
- des seconds moyens de séparation, pour la séparation de particules relativement fines,
- des moyens d'acheminement de fumées des moyens de prélèvement aux premiers moyens de séparation, des premiers moyens de séparation aux seconds moyens de séparation, des seconds moyens de séparation aux moyens d'évacuation de fumées,
- des moyens de prélèvement de particules dans les premiers moyens de séparation et de réinjection de telles particules dans la chaudière,
- des moyens de prélèvement de particules dans les seconds moyens de séparation et de réinjection de tells particules dans la chaudière,
   ce dispositif étant caractérisé en ce que les moyens de prélèvement de particules dans les seconds moyens de séparation et de réinjection de telles particules dans la chaudière sont distincts des moyens de prélèvement de particules dans les premiers moyens de séparation et de réinjection de telles particules dans la chaudière, en ce que les moyens de prélèvement de particules dans les seconds moyens de séparation comportent:
   a) une capacité tampon,
   b) des moyens de déversement de particules provenant exclusivement des seconds moyens de séparation dans la capacité tampon, interdisant une communication directe entre ces derniers,
   c) des moyens de prélèvement continu de particules à la partie inférieure de la capacité tampon, selon un débit réglable,
   d) des moyens pour asservir à la charge de la .chaudière le débit des moyens de prélèvement continu de particules dans la capacité tampon,
   et en ce qu'il est prévu:
- une source d'air sous pression,
- des moyens d'injection de particules provenant exclusivement des seconds moyens de séparation, ces moyens d'injection étant disposés à proximité de la deuxième zone de la chaudière et débouchant vers une partie de ladite trajectoire proche de la grille dans cette deuxième zone,
- une conduite de transport pneumatique de particules provenant exclusivement des seconds moyens de séparation, cette conduite reliant la source d'air sous pression aux moyens d'injection, les moyens de prélèvement continu de particules dans la capacité tampon débouchant dans ladite conduite.

Dans un mode de réalisation avantageux du dispositif, on réalise par transport pneumatique la liaison entre, d'une part, les moyens de déversement de particules des seconds moyens de séparation dans la capacité tampon et, d'autre part, cette dernière, ce qui permet de la dissocier de ces moyens de déversement et en particulier de la juxtaposer à ces derniers, c'est-à-dire de ne pas la placer immédiatement en dessous; à cet effet, le dispositif comporte une deuxième source d'air sous pression, une deuxième conduite de transport pneumatique reliant cette deuxième source à la capacité tampon, les moyens de déversement de particules des seconds moyens de séparation dans la capacité tampon débouchant dans cette deuxième conduite en interdisant une communication directe entre cette dernière et les seconds moyens de séparation.

Avantageusement, il peut alors être prévu que la source d'air sous pression citée en premier, destinée à alimenter la conduite de transport pneumatique conduisant des moyens de prélèvement continu de particules dans la capacité tampon au moyen d'injection dans la chaudière, soit constituée par une partie supérieure de la capacité tampon; en d'autres termes, on utilise alors un même air de transport pour acheminer successivement vers la capacité tampon les particules issues des moyens de déversement, puis vers la chaudière des particules issues de la capacité tampon.

En outre, lorsque les seconds moyens de séparation comportent une pluralité de séparateurs raccordés en série et/ou en parallèle, entre les premiers moyens de séparation et les moyens d'évacuation de fumées, par les moyens d'acheminement de fumées, il est alors possible de prévoir un déversement de l'ensemble de ces séparateurs dans une capacité tampon unique sans pour autant être obligé de communiquer à cette dernière des dimensions en plan correspondant à celles de l'ensemble des seconds moyens de séparation ainsi constitués; le dispositif selon la présente invention se caractérise alors en ce qu'il est prévu des moyens de déversement de particules de chacun des séparateurs dans la capacité tampon unique, ces moyens de déversement débouchant dans ladite deuxième conduite, qui est commune, en interdisant une communication directe entre cette conduite et les séparateurs.

Cette solution est avantageuse non seulement en termes d'encombrement, mais également en termes de simplification des moyens utilisés pour la régulation du fonctionnement, du simple fait du caractère unique de la capacité tampon.

Cependant, lorsque les seconds moyens de séparation comportent une pluralité de séparateurs raccordés en série et/ou en parallèle, entre les premiers moyens de séparation et les moyens d'évacuation de fu`mée, par les moyens d'acheminement de fumée, on peut également prévoir que les moyens de prélèvement de particules dans les seconds moyens de séparation comportent:
a) une pluralité de capacités tampons dont chacune est associée à au moins un séparateur,
b) des moyens de déversement de particules de ce séparateur dans la capacité tampon associée, interdisant une communication directe entre ces derniers,
c) des moyens de prélèvement continu de particules dans chaque capacité tampon, selon un débit réglable.
d) des moyens pour asservir à la charge de la chaudière le débit de chacun des moyens de prélèvement continu de particules dans une capacité tampon,

et que les moyens de prélèvement continu de particules dans différentes capacités tampons débouchent dans la conduite de transport pneumatique précitée, qui est commune.

On est ainsi assuré d'effectuer dans chaque capacité tampon des prélèvements à la fois réguliers et adaptés à la production moyenne du dépoussiéreur associé en particules.

Avantageusement, les moyens pour asservir le débit des moyens de prélèvement continu de particules dans la ou chaque capacité tampon à la charge de la chaudière comportent des moyens pour asservir ce débit au maintien d'un niveau moyen de particules dans cette capacité tampon, ce qui permet d'absorber progressivement, sans perturber la réinjection et la combustion des particules dans la chaudière, d'éventuelles variations brusques de la charge de particules reçue par la capacité tampon du fait de la répercussion, avec retard, d'une variation brusque de la charge de la chaudière, ou encore d'un décolmatage des seconds moyens de séparation et plus précisément, lorsque ces derniers comportent plusieurs dépoussiéreurs, d'un décolmatage de l'un de ces dépoussiéreurs ou de plusieurs d'entre eux.

D'autres caractéristiques et avantages du procédé selon l'invention et du dispositif proposé pour cette mise en oeuvre ressortiront de la description ci-dessous relative à des exemples non limitatifs, ainsi que des dessins annexés qui font partie intégrante de cette description.
- La figure 1 montre le schéma d'une chaudière à projeteur et grille rétro, équipée d'un dispositif de réinjection mettant en oeuvre le procédé selon l'invention.
- La figure 2 montre le schéma d'une chaudière à projeteur et grille rétro, équipée d'une variante du dispositif de réinjection selon l'invention.
- Les figures 3 et 4 illustrent deux variantes de branchement des seconds moyens de séparation, dans le cadre de cette variante du dispositif.

On se référera en premier lieu à la figure 1, où l'on a désigné par 1 une chaudière à charbon, présentant intérieurement un foyer 2 délimité vers le bas par une grille approximativement horizontale 3 constituée par un transporteur sans fin 4 traversant de part en part la chaudière 1, approximativement horizontalement, et contournant respectivement de part et d'autre de celle-ci des moyens de déviation 5, 6 qui définissent notamment dans le transporteur 4 un brin supérieur 7, approximativement horizontal, dont une zone intermédiaire entre les moyens de contournement 5 et 6 constitue la grille 3; des moyens moteurs, non représentés, animent le transporteur 4 d'un mouvement tel que son brin supérieur 7, c'est-à-dire la grille 3, accomplisse un mouvement de translation approximativement horizontal 8.

Au-dessus d'une zone aval 9 de la grille 3, en référence au sens 8, débouchent dans le foyer 2 des moyens 10 d'alimentation en charbon, comportant une trémie de stockage 11 extérieure à la chaudière 1 et débouchant vers le bas au-dessus d'un transporteur sans fin 12 également extérieur à la chaudière 1, lequel présente un brin supérieur 13 approximativement horizontal recevant le charbon 14 de la trémie de stockage 11, et des moyens moteurs 16 animant le transporteur sans fin 12 d'un mouvement tel que son brin supérieur 13 se déplace dans le sens 15 d'un rapprochement vis-à-vis de la chaudière 1, pour véhiculer le charbon 14 jusqu'au-dessus d'un dispositif projeteur 17 disposé au-dessus de la zone aval 9 de la grille 3 et comportant des palettes 18 qu'un moteur non représenté anime d'un mouvement de rotation autour d'un axe horizontal et un guide périphérique 19 fixe; ainsi le charbon amené par le brin supérieur 13 du transporteur 12 jusqu'à proximité de la chaudière 1 tombe sur le dispositif 17 et celui-ci projette ce charbon à l'intérieur du foyer 2, selon une trajectoire 20 coupant la grille 3 dans une zone 21 qui constitue sa zone amont en référence au sens 8; en d'autres termes, le charbon introduit par le dispositif projeteur 17 traverse le foyer 2 de part en part, pour se déposer sur la grille 3 dans la zone du foyer opposée à la zone de son introduction dans ce dernier; le débit volumique d'alimentation en charbon 14 issu de la trémie 11 est réglé par réglage de la vitesse de déplacement du brin supérieur 13 du transporteur 12 dans le sens 15, c'est-à-dire par réglage de la vitesse de sortie du moteur 16, les palettes 18 étant entraînées à la rotation autour de leur axe horizontal à une vitesse choisie quant à elle en fonction de la trajectoire 20 à accomplir, telle qu'elle a été définie ci-dessus.

Une combustion du charbon ainsi introduit dans le foyer 2 commence pendant le franchissement de la trajectoire 20 et se poursuit sur la grille 3, facilitée par une injection d'air primaire dans le foyer 2 via une gaine 22 débouchant à l'intérieur de celui-ci sous le brin supérieur 7 du transporteur 4, c'est-à-dire sous la grille 3, et par une injection d'air secondaire par des buses telles que 23, 24 débouchant dans le foyer 2, dans les faces 108, 109 de la chaudière correspondant respectivement aux zones amont 21 et aval 9 de la grille 3, à un niveau intermédiaire entre celui de la grille 3 et celui du dispositif projeteur 17 ainsi que, de préférence, à un niveau supérieur à celui du dispositif projeteur 17, et voisin de ce niveau.

La vitesse de déplacement de la grille 3 dans le sens 8 est établie de telle sorte que le charbon déposé sur cette grille dans la zone amont 21 de celle-ci soit réduit à l'état de mâchefer à son arrivée dans la zone aval 9, ce mâchefer étant évacué par gravité au contournement, par le transporteur 4, des moyens déviateurs 6 placés en aval si l'on se réfère au sens 8, comme on l'a schématisé en 25.

La combustion du charbon lors du franchissement de la trajectoire 20 et sur la grille 3 provoque un dégagement 26 de fumées que des parois 27 de la chaudière, délimitant le foyer 2 latéralement et vers le haut, guident en totalité vers un conduit 28 approximativement horizontal, en leur faisant traverser un évaporateur 29 comprenant un réseau de tubes verticaux reliant un ballon inférieur 30 à un ballon supérieur 31 pour vaporiser un liquide emplissant totalement le ballon inférieur 30 et le réseau de tubes, et partiellement le ballon supérieur 31; ce dernier est relié au-dessus du niveau du liquide à un collecteur 32 de sortie de vapeur de la chaudière, par l'intermédiaire d'un surchauffeur 34 placé sur le passage obligé des fumées, et en dessous du niveau du liquide à un collecteur 33 d'entre d'eau dans la chaudière, par l'intermédiaire d'un échangeur économiseur 35 également placé sur le passage obligé des fumées.

La vitesse de sortie du moteur 16 est asservie au débit de vapeur à produire pour satisfaire aux besoins de l'utilisateur, ou charge de la chaudière.

Les chaudières de ce type sont bien connues de l'homme du métier, qui connaît le mode de réalisation pratique des différents éléments qui viennent d'être décrits.

Le conduit 28 achemine successivement les fumées prélevées dans la chaudière 1 à des premiers moyens de séparation 36 destinés à en séparer les particules les plus grosses, puis à des seconds moyens de séparation 43 destinés à séparer les particules plus fines avant acheminement des fumées ainsi dépoussiérées vers des moyens d'évacuation à l'atmosphère, schématisés en 44.

Les premiers moyens de séparation 36 peuvent être constitués par tout dispositif connu, apte à réaliser un dépoussiérage grossier; ils peuvent être constitués par exemple par un dépoussiéreur mécanique, par exemple centrifuge, ou par le premier champ d'un séparateur électrostatique.

Comme il est déjà connu en soi, des moyens sont prévus pour prélever dans ces premiers moyens de séparation 36 les particules séparées par ces derniers et les réinjecter dans la chaudière 1; dans l'exemple de mise en oeuvre préféré illustré, où l'on a indiqué comme seul détail des premiers moyens de séparation 36 une trémie inférieure 37, ces moyens de prélèvement et de réinjection comportent une conduite verticale 38, munie de deux vannes juxtaposées 39, 40 et dans laquelle la trémie 37 débouche vers le bas, cette conduite 38 débouchant elle-même vers le bas dans une zone intermédiaire d'une conduite horizontale 84 de transport pneumatique joignant une source d'air sous pression 42 au foyer 2 de la chaudière 1, dans laquelle cette conduite 84 débouche approximativement horizontalement, comme il est indiqué en 41, au-dessus de la zone amont 21 de la grille 3, à un niveau correspondant approximativement à celui du projeteur 17 ou à un niveau inférieur, de telle sorte que les particules ainsi réinjectées en 41 à l'intérieur de la chaudière 1 soient prises en charge par le charbon projeté selon la trajectoire 20 par le projeteur 17, et suivent ensuite cette trajectoire avec le charbon ainsi projeté.

Les paramètres de cette réinjection des particules les plus grosses séparées des fumées dans les moyens 36 peuvent être aisément déterminés par l'homme du métier; on pourrait d'ailleurs choisir d'autres modes, déjà connus, de réintroduction de telles particules dans le foyer, comme par exemple une réintroduction par le projeteur 17, compte tenu de la granulométrie des particules ainsi réinjectées en 41, la combustion de ces particules sans réenvol, conjointement avec le charbon introduit selon la trajectoire 20 par le projeteur 17, ne pose pas les problèmes particuliers signalés plus haut, liés à la réinjection de particules de granulométrie plus fine, et que l'on résout conformément à la présente invention.

On remarquera que la totalité des particules les plus grosses séparées des fumées par les premiers moyens de séparation 36 est ainsi réinjec- tée en 41 dans le foyer 2; les moyens permettant de réinjecter également la totalité des particules plus fines séparées ensuite, dans les seconds moyens de séparation 43 auxquels le conduit 28 achemine les fumées après qu'elles se soient débarrassées des particules les plus grosses dans les premiers moyens de séparation 36 et avant d'être évacuées à l'atmosphère par les moyens 44, vont à présent ère décrits.

A titre d'exemple non limitatif, on a illustré le cas où les seconds moyens de séparation 43 sont constitués par trois séparateurs 45, 46, 47, que la fumée parcourt successivement dans cet ordre, en série, en y perdant des particules respectivement de plus en plus fines recueillies dans une trémie inférieure respective 48, 49, 50 de ces séparateurs 45, 46, 47; ces séparateurs peuvent être soit des champs d'un même dépoussiéreur électrostatique, soit des dépoussiéreurs d'un type différent.

Chacune de ces trémies 48, 49, 50 débouche vers le bas sur une vanne respective 51, 52, 53 susceptible de la fermer de façon étanche au gaz ou de l'ouvrir pour permettre la descente, par gravité, des particules solides recueillies.

Sous chacune des vannes 51, 52, 53 est disposée une trémie intermédiaire respective 54, 55, 56, étanche, présentant un volume intérieur tel qu'à chaque ouverture de la vanne associée 51, 52, 53, elle puisse recevoir la totalité de la charge de particules solides de la trémie inférieure 48, 49, 50 du séparateur associé 45, 46, 47.

A cet effet, en service, une ouverture puis fermeture de chaque vanne 51, 52, 53, normalement fermée, pour vider la trémie inférieure 48, 49, 50 du séparateur correspondant est effectuée soit lorsque cette dernière contient un volume prédéterminé de particules, en fonction duquel est choisi le volume de la trémie intermédiaire associée 54, 55, 56, soit cycliquement avec une périodicité choisie de telle sorte que le volume de particules dans cette trémie inférieure de séparateur ne dépasse jamais ce volume prédéterminé.

Chacune des trémies intermédiaires 54, 55, 56 débouche vers le bas sur une vanne 57, 58, 59 en tout point semblable aux vannes 51, 52, 53.

A l'intérieur de chacune des trémies intermédiaires 54, 55, 56, en bas de la partie inférieure de celle-ci débouche une conduite respective 100, 101, 102 branchée en dérivation sur une conduite 97 qui sera décrite plus loin, et qui véhicule un air sous pression fourni par un surpresseur volumétrique 98; chacune de ces conduites 100, 101, 102 permet d'injecter dans la trémie intermédiaire associée 54, 55, 56, un air de fluidisation des particules dans celle-ci, le débit de cet air pouvant être réglé individuellement par une vanne appropriée 103 de la conduite 100, 104 de la conduite 101, 105 de la conduite 102.

Les particules sont ainsi maintenues, dans chacune des trémies intermédiaires 54, 55, 56 dans un état de fluidité tel qu'elles puissent aisément s'écouler vers le bas hors de celle-ci lorsque la vanne 57, 58, 59 est ouverte.

Vers le bas, chaque vanne 57, 58, 59 débouche sur une conduite verticale respective d'évacuation par gravité 94. 95, 96 et les différentes conduites 94, 95, 96 débouchent elles-mêmes vers le bas dans la conduite 97 évoquée plus haut, approximativement horizontale, dans des emplacements répartis le long de celle-ci en aval de la zone d'où en dérivent les conduites 100, 101, 102 d'air de fluidisation si l'on se réfère à un sens 99 de circulation de l'air dans cette conduite 97, imposé par le surpresseur volumétrique 98; un diphragme 106 est interposé dans la conduite 97 entre le débouché des différentes conduites 94, 95, 96 et l'embouchure des conduites 100, 101, 102 pour provoquer un passage d'air dans ces dernières.

De ce fait, l'air véhiculé par la conduite 97 selon un débit réglé par réglage du surpresseur volumétrique 98 peut prendre en charge successivement les particules prélevées dans la trémie intermédiaire 56 lorsque la vanne 59 est ouverte, et qui tombent via la conduite 96, les particules prélevées dans la trémie intermédiaire 55 lorsque la vanne 58 est ouverte, et qui tombent via la conduite 95, et les particules prélevées dans la trémie intermédiaire 54 lorsque la vanne 57 est ouverte, et qui tombent via la conduite 94; on remarquera que cet ordre, choisi à titre d'exemple, n'est pas caractéristique de l'invention et n'est de ce fait pas limitatif de celle-ci.

En aval du raccordement de l'ensemble des conduites 94, 95, 96 si l'on se réfère au sens 99, l'air circulant dans la conduite 97 véhicule dans ce sens 99 l'ensemble des particules ainsi reçues jusqu'à la partie supérieure 107 d'une capacité tampon unique 60, étanche, délimitant un volume intérieur supérieur à la somme des volumes respectifs des trémies intermédiaires 54, 55, 56 de telle sorte qu'elle puisse contenir en permanence un volume de particules largement supérieur au volume qui peut parvenir aux trémies intermédiaires 54, 55, 56 lorsque les vannes 51, 52, 53 de liaison de celles-ci avec les séparateurs respectivement associés 45, 46, 47 sont ouvertes; en outre, le volume et la forme de la capacité tampon 60 sont tels que, lorsque celle-ci reçoit, via la conduite de transport pneumatique 97, des trémies intermédiaires 54, 55, 56 une charge de particules solides par ouverture des vannes 57, 58, 59, il s'ensuive dans la capacité tampon une faible variation du niveau de la charge de particules solides dans celle-ci.

La capacité tampon 60 présente une partie inférieure en forme de trémie, se rétrécissant pro- gressivementvers le bas, et une partie supérieure 107 de section constante dans un plan horizontal, la partie inférieure étant destinée à être remplie en permanence de particules sur la totalité de sa hauteur, ainsi que la partie supérieure 107 sur une part de sa hauteur.

A la capacité tampon 60, est ainsi associé un niveau supérieur moyen 63 de sa charge en particules; un capteur de niveau 91, associé à la capacité tampon 60, permet de détecter et soit de quantifier, soit de comparer à un seuil prédéterminé ou à plusieurs seuils prédéterminés, les différences éventuelles entre le niveau réel de particules dans la capacité tampon et le niveau moyen prédéterminé 63, correspondant à cette capacité tampon; de tels capteurs sont connus de l'homme du métier.

Chaque trémie intermédaire 54, 55, 56 constitue un sas permettant le passage des particules de la trémie inférieure 48, 49, 50 du séparateur respectivement associé 45, 46, 47 à la capacité tampon 60, via la conduite 97, tout en interdisant une communication directe, avec possibilité de passage de gaz, entre le volume intérieur de cette capacité tampon et les séparateurs 45, 46, 47; à cet effet, en service, chacune des vannes 51, 52, 53 n'est ouverte qu'à la condition que la vanne 57, 58, 59 associée à la même trémie intermédiaire 54, 55, 56 soit fermée, et chacune de ces vannes 57, 58, 59 n'est ouverte qu'à la condition que la vanne 51, 52, 53 associée à la même trémie intermédiaire 54, 55, 56 soit fermée; en pratique, une ouverture puis fermeture de chaque vanne 57, 58, 59, normalement fermée, pour vider la trémie intermédiaire associée 54, 55, 56 intervient après chaque ouverture-fermeture de la vanne 51, 52, 53 correspondante.

D'autres moyens pourraient naturellement être choisis pour autoriser le passage des particules solides recueillies par l'un des séparateurs 45, 46, 47 à la capacité tampon 60, mais le choix de tels sas a permis d'obtenir toute satisfaction dans les conditions de fonctionnement du dispositif, c'est-à-dire compte tenu de ce que les particules solides considérées se présentent à l'état pulvérulent.

A l'intérieur de la capacité tampon 60, en bas de la partie inférieure de celle-ci, débouche une conduite 85 qui permet d'injecter dans la capacité tampon 60 un air de fluidisation des particules dans celle-ci, le débit de cet air pouvant être réglé par une vanne appropriée 88 de la conduite 85; cet air provient par exemple de la source 42, la conduite 85 étant alors branchée en dérivation sur la conduite 84, entre cette source 42 et le débouché de la conduite 38, de façon non représentée mais analogue à ce qui a été décrit en référence aux conduites 100, 101, 102 et 97.

Les particules sont ainsi maintenues, dans la capacité tampon 60, dans un état de fluidité tel qu'elles puissent être aisément prélevées par des moyens de prélèvement à débit continu, réglable, sur lesquels cette capacité tampon 60 débouche vers le bas; on a désigné par 69 ces moyens de prélèvement avantageusement constitués par un sas rotatif ou distributeur alvéolaire, comportant comme il est connu une pluralité de palettes entraînées à la rotation autour d'un axe, par un moteur 72, à l'intérieur d'une enveloppe avec laquelle ces palettes délimitent des alvéoles que la rotation des palettes met en communication alternativement avec la capacité tampon 60, vers le haut, et, vers le bas, avec une conduite verticale d'évacuation par gravité 75; le débit d'un tel distributeur alvéolaire, en termes de débit volumique ou de débit massique, est commandé par la vitesse de rotation des palettes, c'est-à-dire par leur vitesse d'entraînement par le moteur associé 72.

Vers le bas, la conduite 75 débouche dans un tronçon approximativement horizontal d'une conduite 66 qui reprend l'air sous pression, fourni par le surpresseur volumétrique 98 via la conduite 97, dans la partie supérieure 107 de la capacité tampon 60 et véhicule cet air dans un sens de circulation 78; un étranglement 68 est interposé dans la conduite 66, entre son embouchure dans la partie supérieure 107 de la capacité tampon 60 et le débouché de la conduite 75 dans cette conduite 66, pour établir au débouché de la conduite 75 une pression inférieure à celle qui règne dans la partie supérieure 107 de la capacité tampon 60.

De ce fait, l'air véhiculé par la conduite 66, selon un débit réglé par réglage du surpresseur volumétrique 98, prend en charge les particules prélevées dans la capacité tampon 60 selon un débit déterminé par le distributeur alvéolaire 69, et qui tombent via la conduite 75.

En aval du raccordement de la conduite 75, si l'on se réfère au sens 78, l'air circulant dans la conduite 66 véhicule dans ce sens 78 les particules ainsi reçues jusqu'à des moyens d'injection 79 de tout type connu en soi, utilisé pour l'injection de matières pulvérulentes dans des chaudières, lesquels moyens d'injection 79 débouchent dans le foyer 2 approximativement horizontalement, au-dessus de la zone amont 21 de la grille 3, à un niveau qui est intermédiaire entre les niveaux de buses 23, 24 d'injection d'air secondaire et correspond au moins approximativement au niveau de l'injection 41 des particules les plus grosses séparées par les premiers moyens de séparation 36; les moyens d'injection 79 sont orientés vers la trajectoire 20, et plus précisément vers une partie de celle-ci proche de la grille dans la zone amont 21 de celle-ci, pour favoriser la prise en charge des particules fines ainsi injectées en 79 par le charbon projeté par le dispositif projeteur 17 selon la trajectoire 20, et le suivi de cette trajectoire jusqu'à la grille 3 par ces particules fines.

Conformément à la présente invention, le débit d'air de transport des particules dans la conduite 66 et le débit de particules dans cet air, via les moyens de prélèvement dans la capacité tampon 60, ici constitués par le distributeur alvéolaire 69, sont continus, et le débit de particules en aval du débouché de la conduite 75 dans la conduite 66, exprimé en termes de débit massique ou de débit volumique, est au moins approximativement proportionnel à la charge de la chaudière, par exemple au débit des moyens d'alimentation 10 exprimé dans les mêmes unités, lequel est représentatif de cette charge.

A cet effet, le débit des moyens de prélèvement dans la capacité tampon 60, c'est-à-dire du distributeur alvéolaire 69, est asservi à la charge de la chaudière de façon à lui être au moins approximativement proportionnel.

Compte tenu de ce que, en régime permanent, à charge sensiblement constante de la chaudière et pour un charbon de caractéristiques déterminées, le débit de particules solides reçues dans les dépoussiéreurs 45, 46, 47 puis acheminées à la capacité tampon 60 est sensiblement proportionnel au débit d'alimentation de la chaudière en charbon 14 issu de la trémie 11, lui-même représentatif de la charge de la chaudière, on a prévu à cet effet, dans le mode de mise en oeuvre illustré, un asservissement du moteur 72 aux informations fournies par le capteur de niveau 91, de façon à limiter les variations du niveau de particules dans la capacité tampon 60 en comparaison avec le niveau moyen prédéterminé 63; on remarquera qu'ainsi, on est en outre assuré de ce que les moyens de prélèvement 69 reçoivent des particules, dans la capacité tampon 60, un effort approximativement constant leur permettant de travailler dans des conditions elles-mêmes approximativement constantes, indépendamment des vidanges respectives des trémies intermédiaires 54, 55, 56.

Les moyens permettant d'asservir ainsi la vitesse de rotation du moteur 72 aux informations fournies par le capteur de niveau 91 ont été schématisés par une liaison en traits mixtes 81; ils peuvent être choisis par l'homme du métier dans une large gamme de possibilités sans que l'on sorte pour autant du cadre de la présente invention, en fonction notamment du type de capteur de niveau 91 utilisé offrant suivant les cas une possibilité de correction pas à pas ou une possibilité de correction en continu.

Par exemple, selon un mode de mise en oeuvre actuellement préféré, le capteur de niveau 91 permet de détecter le passage du niveau réel de particules dans la capacité 60 à deux niveaux différents, à raison d'un niveau bas 63B et d'un niveau haut 63H dont la moyenne définit le niveau moyen 63, et émet selon une période réglable des impulsions représentatives de celui de ces deux niveaux qui est éventuellement atteint par les particules; l'asservissement du débit du distributeur alvéolaire 69, c'est-à-dire de la vitesse du moteur 72 de celui-ci, aux informations ainsi fournies par le capteur 91 peut s'effectuer de la façon suivante dans ce cas:
- à la mise en service de l'installation, la capacité tampon 60 étant supposée initialement vide, et jusqu'à ce que le niveau haut 63H soit atteint du fait des déversements successifs des trémies intermédiaires 54, 55, 56 dans la capacité tampon 60, on impose au moteur 72 une vitesse de rotation minimale prédéterminée, ce qui correspond à une réinjection de particules en 79 selon un débit minimal;
- lorsque le niveau 63H vient d'être atteint, ce que confirme l'émission, par le capteur 91, d'un nombre prédéterminé d'impulsions correspondantes, les moyens d'asservissement 81 provoquent une augmentation de valeur prédéterminée de la vitesse de rotation du moteur 72; si, ensuite, un même nombre prédéterminé d'impulsions émises par le capteur 91 témoigne de ce que le niveau 63H est toujours atteint ou dépassé, les moyens d'asservissement 81 provoquent une nouvelle augmentation de la vitesse du moteur 72, de la même valeur prédéterminée, et ce processus d'augmentation de vitesse du moteur 72 se poursuit jusqu'à ce que le niveau réel de particules dans la capacité tampon 60 redescende en dessous du niveau haut 63H, ce dont témoignent les impulsions fournies par le capteur 91;
- lorsque le niveau haut 63H est ainsi dégagé, le niveau réel de particules restant néanmoins au-dessus du niveau bas 63B, les moyens d'asservissement 81 maintiennent constante la vitesse de rotation du moteur 72;
-si le niveau réel des particules dans la capacité tampon 60 remonte jusqu'à atteindre à nouveau le niveau 63H, le processus précité recommence;
-.si le niveau dans la capacité tampon 60 redescend en dessous du niveau bas 63B, l'émission par le capteur 91 dudit nombre prédéterminé d'impulsions correspondantes provoque, par les moyens d'asservissement 81, une réduction de la vitesse de rotation du moteur 72, selon la valeur prédéterminée précitée; ce processus peut se répéter soit jusqu'à ce que le niveau bas 63B soit à nouveau atteint, et s'interrompre alors, soit jusqu'à ce que la vitesse minimale précitée soit atteinte, si le niveau réel des particules dans la capacité tampon 60 n'atteint pas à nouveau le niveau bas 63B;
-notamment, à l'arrêt de l'installation, le dégagement du niveau bas 63B ramène la vitesse de rotation du moteur 72 à la vitesse minimale précitée, ce qui ramène l'installation dans l'état initial.

En outre, on peut avantageusement prévoir une détection du passage éventuel du niveau de particules, dans la capacité tampon 60, au-dessus d'un niveau dit de sécurité 63S supérieur au niveau 63H, au moyen du capteur 91 ou d'un autre capteur de niveau, avec un asservissement tel que le dépassement de ce niveau 63S arrête l'extraction des particules dans les trémies intermédiaires 54, 55, 56 et leur transport pneumatique, via la conduite 97, jusqu'à la capacité tampon 60, cette extraction et ce transport reprenant automatiquement lorsque le niveau de sécurité 63S est à nouveau dégagé.

Avantageusement, pour permettre une absorption des variations dans la quantité de particules reçues par les dépoussiéreurs 45, 46, 47 consécutivement à la répercussion, avec retard, d'une variation importante dans la charge de la chaudière ou encore à un décolmatage de ces dépoussiéreurs, sans perturbation du transport par la conduite 66 et sans que la réinjection dans le foyer en 79 provoque des variations excessives de l'allure de chauffe, on peut prévoir un aménagement de la régulation de la vitesse de sortie du moteur 72 en fonction des informations fournies par le capteur de niveau 91, au moyen d'un signal de tendance représentatif à chaque instant de la charge de la chaudière et que l'on exploite dans le sens d'une proportionnalité du débit des moyens de prélèvement dans la capacité tampon 60, c'est-à-dire du distributeur alvéolaire 69, à cette charge; les moyens utilisés à cet effet, qui peuvent être choisis par l'homme du métier parmi une large gamme de possibilités et n'ont de ce fait été que schématisés par un trait mixte 80, tendent par exemple à lier dans un rapport de proportionnalité prédéterminé, en fonction des quantités de particules solides attendues dans les dépoussiéreurs 45, 46, 47 pour des charges déterminées de la chaudière compte tenu notamment des caractéristiques du charbon utilisé, la vitesse de rotation du moteur 72 à celle du moteur 16, laquelle est représentative de la charge de la chaudière.

On est ainsi assuré d'une réinjection régulière des particules.

On remarquera que le mode d'asservissement du débit des moyens de prélèvement dans la capacité tampon 60 à la charge de la chaudière, dans le sens de la proportionnalité au moins approximative, qui vient d'être décrit, donnant la priorité à la détection du niveau de particules dans la capacité tampon 60 et ne faisant intervenir qu'en termes de tendance la charge de la chaudière à l'instant considéré, pourrait être remplacé par un mode d'asservissement dans le sens d'une telle proportionnalité qui sera décrit plus loin en référence aux figures 2 à 4, faisant intervenir à titre premier la charge de la chaudière et à titre de correction la détection de niveau dans la capacité tampon ou dans chaque capacité tampon; inversement, le mode qui vient d'être décrit pourra être adopté pour l'ensemble ou pour chacune des capacités tampon qui seront décrites en référence aux figures 2 à 4.

Le débit de particules dans la conduite 66 étant ainsi déterminé, le débit d'air de transport dans cette conduite, de préférence constant en termes de débit volumique, est réglé par action sur le surpresseur volumétrique 98 de telle sorte que le débit massique des particules introduites dans la conduite 66 soitdans un rapport au débit massique de l'air dans cette conduite, compris entre 1 et 10 environ; ces chiffres, donnés à titre d'exemple non limitatif, correspondent à une concentration élevée de la suspension particules-air injectée en 79 dans la chaudière, une telle concentration élevée étant favorable à la combustion des particules à leur arrivée dans la chaudière et à leur frittage sous forme de mâchefers une fois qu'elles ont brûlé et qu'elles se trouvent sur la grille 3.

On a illustré en traits mixtes sur la figure 1, deux variantes du dispositif qui vient d'être décrit.

Ces deux variantes ont pour caractéristique commune qu'au lieu d'être alimentée en air sous pression par le surpresseur volumétrique 98, via la conduite 97 et la partie supérieure 107 de la capacité tampon 60, la conduite 66 assurant le transport pneumatique, vers les moyens d'injection 79, des particules prélevées dans cette dernière par les moyens 69 est alimentée par un ventilateur propre (variante non illustrée) ou par le même ventilateur 42 que la conduite 84 comme on l'a illustré en 66a; alors, l'air introduit dans la partie supérieure 107 de la capacité tampon 60 par le surpresseur volumétique 98 peut être soit évacué à l'air libre, comme il est schématisé en 66b, après filtrage par des moyens appropriés, soit plus avantageusement être réinjecté dans les seconds moyens de séparation 43, comme il est schématisé en 66c.

On se référera à présent à la figure 2, où l'on retrouve sous les mêmes références, à l'identique et dans une coopération identique, les éléments 1 à 59 et 84 de la figure 1, éventuellement représentés de façon plus schématique.

Cette variante de réalisation du dispositif diffère de celle de la figure 1 en ce que chaque vanne 57, 58, 59 débouche vers le bas sur une capacité tampon respective 360, 361, 362 étanche, délimitant un volume intérieur supérieur à celui de la trémie intermédiaire 54, 55, 56 associée de telle sorte qu'elle puisse contenir en permanence un volume de particules largement supérieur au volume qui peut parvenir à la trémie intermédiaire associée 54, 55, 56 lorsque la vanne 51, 52, 53 de liaison de celle-ci avec le séparateur associé 45, 46, 47 est ouverte; en outre, le volume et la forme de chaque capacité tampon 360, 361, 362 sont tels que, lorsque celle-ci reçoit de la trémie intermédiaire associée 54, 55, 56 une charge de particules solides par ouverture de la vanne les reliant 57, 58, 59 il s'ensuive dans la capacité tampon une faible variation du niveau de la charge de particules solides dans celle-ci.

Chacune des capacités tampons 360, 361, 362 présente une partie inférieure en forme de trémie, se rétrécissant progressivement vers le bas, et une partie supérieure de section constante dans un plan horizontal, la partie inférieure étant destinée à être remplie en permanence de particules sur la totalité de sa hauteur, ainsi que la partie supérieure sur une part de sa hauteur.

A chaque capacité tampon 360, 361, 362 est ainsi associé un niveau supérieur moyen 363, 364, 365 de sa charge en particules; un capteur de niveau 391, 392, 393 respectivement associé à chaque capacité tampon 360, 361, 362 permet de détecter et soit de quantifier, soit de comparer à un seuil prédéterminé ou à plusieurs seuils prédéterminés, les différences éventuelles entre le niveau réel de particules dans la capacité tampon considérée et le niveau moyen prédéterminé 363, 364, 365 correspondant à cette capacité tampon; de tels capteurs sont connus de l'homme du métier.

Chaque trémie intermédiaire 54, 55, 56 constitue un sas permettant le passage des particules de la trémie inférieure 48. 49. 50 du séparateur respectivement associé 45, 46, 47 à la capacité tampon correspondante 360, 361, 362 sans qu'à aucun instant, le volume intérieur de cette dernière soit mis en communication directe, avec possibilité de passage de gaz, avec le séparateur 45, 46, 47; à cet effet, en service, chacune des vannes 51, 52, 53 n'est ouverte qu'à la condition que la vanne 57, 58, 59 associée à la même trémie intermédiaire 54, 55, 56 soit fermée, et chacune de ces vannes 57, 58, 59 n'est ouverte qu'à la condition que la vanne 51, 52, 53 associée à la même trémie intermédiaire 54, 55, 56 soit fermée; on pratique, une ouverture puis fermeture de chaque vanne 57, 58, 59, normalement fermée, pour vider la trémie intermédiaire associée 54, 55, 56 intervient après chaque ouverture-fermeture de la vanne 51, 52, 53 correspondante.

D'autres moyens pourraient naturellement être choisis pour autoriser le passage des particules solides recueillis par l'un des séparateurs 45, 46, 47 à la capacité tampon respectivement associée 360, 361, 362, mais le choix de tels sas a permis d'obtenir toute satisfaction dans les conditions de fonctionnement du dispositif, c'est-à-dire compte tenu de ce que les particules solides considérées se présentent à l'état pulvérulent.

A l'intérieur de chacune des capacités tampons 360, 361, 362, en bas de la partie inférieure de celle-ci, débouche une conduite respective 385, 386, 387 branchée en dérivation sur une conduite 366 qui sera décrite plus loin, et qui véhicule un air sous pression fourni par un ventilateur 367; chacune de ces conduites 385, 386, 387 permet d'injecter dans la capacité tampon associée 360, 361, 362, un air de fluidisation des particules dans celle-ci, le débit de cet air pouvant être réglé individuellement par une vanne appropriée 388 de la conduite 385, 389 de la conduite 386, 390 de la conduite 387.

Les particules sont ainsi maintenues, dans chacune des capacités tampons 360, 361, 362 dans un état de fluidité tel qu'elles puissent être aisément prélevées par des moyens de prélèvement à débit continu, réglable, sur lesquels cette capacité tampon 360, 361, 362 débouche vers le bas: on a désigné par 369, 370, 371 ces moyens de prélèvement associés respectivement à la capacité tampon 360, 361, 362; chacun de ces moyens de prélèvement 369, 370, 371 est avantageusement constitué par un sas rotatif ou distributeur alvéolaire, comportant comme il est connu une pluralité de palettes entraînées à la rotation autour d'un axe, par un moteur respectif 372, 373, 374, à l'intérieur d'une enveloppe avec laquelle ces palettes délimitent des alvéoles que la rotation des palettes met en communication alternativement avec la capacité tampon associée 360, 361, 362, vers le haut, et, vers le bas, avec une conduite verticale d'évacuation par gravité 375, 376, 377; le débit d'un tel distributeur alvéolaire, en termes de débit volumique ou de débit massique, est commandé par la vitesse de rotation des palettes, c'est-à-dire par leur vitesse d'entraînement par le motéur associé 372, 373, 374.

Vers le bas, chacune des conduites 375, 376, 377 débouche dans la conduite 366 évoquée plus haut, approximativement horizontale, dans des emplacements répartis le long de celle-ci en aval de la zone d'où en dérivent les conduites 385, 386, 387 d'air de fluidisation si l'on se réfère à un sens 378 de circulation de l'air dans cette conduite 366, imposé par le ventilateur 367; un diaphragme 368 est interposé dans la conduite 366 entre le débouché des différentes conduites 375, 376, 377 et l'embouchure des conduites 385, 386, 387 pour provoquer un passage d'air dans ces dernières.

De ce fait, l'air véhiculé par la conduite 366, selon un débit réglé par réglage du ventilateur 367, prend en charge successivement les particules prélevées dans la capacité tampon 362 selon un débit déterminé par le distributeur alvéolaire 371. et qui tombent via la conduite 377, les particules prélevées dans la capacité tampon 361. selon un débit déterminé par le distributeur alvéolaire 370, et qui tombent via la conduite 376, et les particules prélevées dans la capacité tampon 360 selon un débit déterminé par le distributeur alvéolaire 369, et qui tombent via la conduite 375; on remarquera que cet ordre, choisi à titre d'exemple, n'est pas caractéristique de l'invention et n'est de ce fait pas limitatif de celle-ci; d'autres modes de raccordement seront d'ailleurs décrits plus loin, en référence aux figures 3 et 4.

En aval du raccordement de l'ensemble des conduites 375, 376, 377 si l'on se réfère au sens 378, l'air circulant dans la conduite 366 véhicule dans ce sens 378 l'ensemble des particules ainsi reçues jusqu'à des moyens d'injection 379 en tout point semblables aux moyens d'injection 79 décrits en référence à la figure 1, et disposés de la même façon que ces derniers par rapport à la grille 3, aux buses 23 et 24, et au niveau de l'injection 41 des particules les plus grosses séparées par les premiers moyens de séparation 36; en particulier, les moyens d'injection 379 sont orientés vers la trajectoire 20, et plus précisément vers une partie de celle-ci proche de la grille dans la zone amont 21 de celle-ci, pour favoriser la prise en charge des particules fines ainsi injectées en 379 par le charbon projeté par le dispositif projeteur 17 selon la trajectoire 20, et le suivi de cette trajectoire jusqu'à la grille 3 par ces particules fines.

Conformément à la présente invention, aussi bien le débit d'air dans la conduite 366, considéré comme un débit d'air de transport compte tenu du caractère négligeable de la part de ce débit servant à la fluidisation dans les capacités tampons 360, 361, 362, et le débit de particules dans cet air, via les moyens de prélèvement dans les capacités tampons 360, 361, 362 ici constitués par les distributeurs alvéolaires 369, 370, 371, sont continus, et le débit de particules en aval de l'ensemble des conduites 375, 376, 377, exprimé en termes de débit massique ou de débit volumique, est au moins approximativement proportionnel à la charge de la chaudière, par exemple au débit des moyens d'alimentation 10 exprimé dans les mêmes unités.

A cet effet, conformément à l'exemple de mise en ceuvre illustré à la figure 2, c'est le débit de chacun des moyens de prélèvement dans les capacités tampons 360, 361, 362, c'est-à-dire de chacun des distributeurs alvéolaires 369, 370, 371, qui est ainsi asservi à la charge de la chaudière de façon à lui être au moins approximativement proportionnel et, dans ce but, on a prévu un asservissement de chacun des moteurs 372, 373, 374 au moteur 16, de façon à lier dans un rapport de proportionnalité prédéterminé les vitesses de sortie respectives de ces moteurs; ces moyens d'asservissement, schématisés par une liaison en traits mixtes 380, peuvent être choisis par l'homme du métier parmi une large gamme de possibilités et ne seront de ce fait pas décrits.

Par un réglage approprié du rapport de proportionnalité, en fonction de quantités de particules solides attendues dans chacun des dépoussiéreurs 45, 46, 47 pour des charges déterminées de la chaudière compte tenu notamment des caractéristiques du charbon utilisé, on peut ainsi assurer une réinjection régulière de ces particules; on remarquera que le rapport peut être différent pour les différents moteurs 373, 373, 374.

Pour permettre une absorption des variations dans la quantité de particules reçue par les dépoussiéreurs 45, 46, 47 consécutivement à la répercussion, avec retard, d'une variation dans la charge de la chaudière ou encore à un décolmatage de ces dépoussiéreurs, sans perturbation du transport par la conduite 366 et sans que la réinjection dans le foyer en 379 provoque des variations excessives de l'allure de chauffe, on prévoit en outre un asservissement de la vitesse de sortie de chacun des moteurs 372, 373, 374, c'est-à-dire du débit des moyens de prélèvement 369, 370, 371, aux variations du niveau dans la capacité tampon respectivement associée 360, 361, 362, en comparaison avec le niveau moyen prédéterminé 363, 364, 365; à cet effet, il est prévu des moyens de correction de l'asservissement de la vitesse de sortie de chacun de ces moteurs, telle qu'elle est définie par les moyens 380, en fonction des informations fournies par le capteur de niveau 391, 392, 393 de telle sorte qu'un passage du niveau réel de particules dans l'une des capacités tampons au-dessus du niveau moyen prédéterminé provoque un débit des moyens de prélèvement correspondant 369, 370, 371 supérieur au débit calculé par proportionnalité avec la charge de la chaudière, et qu'au contraire une réduction du niveau en dessoûs du niveau prédéterminé provoque une réduction du débit par rapport au débit calculé par proportionnalité avec la charge de la chaudière; on remarquera qu'ainsi, on est en outre assuré de ce que les moyens de prélèvement 369, 370, 371 reçoivent des particules, dans la capacité tampon correspondante 360, 361, 362, un effort approximativement constant leur permettant de travailler dans les conditions approximativement constantes, indépendamment des vidanges successives des trémies intermédiaires associées.

Les moyens permettant de corriger ainsi, pas-à- pas ou en continu selon le type de capteur de niveau 391, 392, 393 utilisé, la vitesse de rotation de chacun des moteurs 372, 373, 374 de façon asservie à la mesure du capteur de niveau 391, 392, 393 associé à la même capacité tampon 360, 361, 362 ont été simplement schématisés par des liaisons en traits mixtes 381, 382, 383; comme les moyens 380, ils peuvent être choisis par l'homme du métier dans une large gamme de possibilités.

Le débit de particules dans la conduite 366 étant ainsi déterminé, le débit d'air dans cette conduite, considéré comme un débit d'air de transport compte tenu de la faible part de ce débit qui est prélevée pour la fluidisation dans les capacités tampons 360, 361, 362 et de préférence constant en termes de débit volumique, est réglé par action sur le ventilateur 367 de telle sorte que le débit massique des particules introduites dans la conduite 366 soit dans un rapport au débit massique de l'air dans cette conduite, compris entre 1 et 10 environ; ces chiffres, donnés à titre d'exemple non limitatif, correspondent à une concentration élevée de la suspension particules-air injectée en 379 dans la chaudière, une telle concentration élevée étant favorable à la combustion des particules à leur arrivée dans la chaudière et à leur frittate sous forme de mâchefers une fois qu'elles ont brûlé et qu'elles se trouvent sur la grille 3.

Naturellement, outre les dispositions caractéristiques de l'invention qui viennent d'être décrites, l'homme du métier prévoira toutes les sécurités et dispositions accessoires habituelles; parmi ces dispositions accessoires, on trouvera notamment des moyens (non présentés) de vidange de l'ensemble de l'installation vers des moyens de stockage des particules solides appropriés, et en particulier des moyens de vidange des séparateurs 45, 46, 47 mais on remarquera qu'au lieu d'être utilisés en régime permanent comme c'est le cas traditionnellement, ces moyens seront utilisés exclusivement lors des opérations de maintenance de l'installation, le régime permanent correspondant à une réinjection au foyer 2 de la totalité des particules extraites des fumées avant leur évacuation à l'atmosphère par les moyens 44.

En outre, l'homme du métier pourra prévoir de nombreuses variantes du dispositif qui vient d'être décrit, sans sortir pour autant du cadre de la présente invention; ces variantes pourront notamment porter sur la constitution pratique des seconds moyens de séparation 43, constitués dans l'exemple illustré par trois champs d'un dépoussiéreur électrostatique reliés en série par le conduit 28 d'acheminement des fumées; quelle que soit leur nature, on pourrait prévoir un nombre différent de ces séparateurs constituant les seconds moyens de séparation, et un mode de raccordement mutuel différent, et les figures 3 et 4 illustrent précisément deux modifications, dans ce sens, du dispositif illustré à la figure 2.

Dans le cas de la variante illustrée à la figure 3, un conduit 128 d'acheminement des fumées, correspondant aux conduits 28 et relié comme celui-ci à une chaudière non représentée, se ramifie en deux branches parallèles 128a et 128b dont chacune relie en série deux séparateurs, respectivement 145a, 146a en ce qui concerne la conduite 128a, et 145b et 146b en ce qui concerne la conduite 128b.

Chacun de ces séparateurs 145a, 146a. 145b. 146b présente une trémie inférieure respective 148a, 149a, 148b, 149b débouchant vers le bas. via une vanne respective 151a, 152a, 151b, 152b, dans une trémie intermédiaire respective 154a, 155a. 154b, 155b débouchant elle-même vers le bas, via une vanne respective 157a, 158a, 157b, 158b, dans une capacité tampon respective 160a, 161a, 160b, 161 b; cette capacité tampon débouche elle-méme vers le bas des moyens de prélèvement continu, selon un débit réglable, tels qu'un distributeur alvéolaire respectivement 169a, 170a, 169b, 170b, sur une extrémité, supérieure, d'une conduite verticale, respectivement 175a, 176a, 175b, 176b: ces éléments portent des références numériques résultant d'une décrémentation de 200 par rapport aux références numériques affectées à des éléments déjà décrits en référence à la figure 2, auxquels ces éléments de la figure 3 sont similaires dans leur structure, leur inter-relation et leur fonctionnement.

Dans cette variante, en dépit d'un branchement des séparateurs 145a, 146a, 145b, 146b en série- parallèle, une conduite de transport pneumatique unique 166, en tout point comparable à la conduite 366 décrite précédemment et alimentée comme elle en air sous pression par un ventilateur 167 en tout point comparable au ventilateur 367, reçoit de façon répartie les extrémités inférieures des différentes conduites 176b, 176a, 175a, 175b, dans cet ordre, pour véhiculer les particules qu'elle reçoit de ces conduites, en suspension dans l'air, jusqu'à des moyens d'injection uniques 179, en tout point comparable aux moyens 379 décrits précédemment, au foyer de la chaudière (non représentée).

Dans le cas de la variante illustrée à la figure 4, on retrouve l'ensemble des éléments illustrés à la figure 3, affectés de référence incrémentées de 100 par rapport aux références que ces éléments portent à la figure 3, si ce n'est que la conduite unique 166 et le ventilateur unique 167 sont dédoublés; plus précisément, les conduites 275a et 276a, correspondent respectivement aux conduites 175a et 176a, débouchent dans une première conduite d'air de transport 266a et les conduites 275b et 276b correspondant respectivement aux conduites 175b et 176b débouchent dans une deuxième conduite de transport pneumatique 266b, chacune des conduites 266a et 266b présentant une première extrémité raccordée à un ventilateur respectif 267a, 267b y injectant un air de transport selon un débit réglable et de préférence constant, et une deuxième extrémité à laquelle les deux conduites de transport 266a et 266b se raccordent en une conduite de transport pneumatique unique 266 aboutissant au foyer de la chaudière (non représentée) par des moyens d'injection 279 en tout point comparables aux moyens 179, 79 ou 379, tels qu'une buse d'injection.

Dans le cas de cette variante, on peut cependant également prévoir d'alimenter les deux conduites 266a et 266b en air de transport en parallèle, au moyen d'un ventilateur unique commun 267 au lieu de prévoir un ventilateur propre à chacune d'entre elles et/ou prévoir des trajets distincts de ces deux conduites jusqu'à la chaudière, au foyer de laquelle elles débouchent alors par des moyens d'injection propres 279a et 279b, en tout point comparables aux moyens 179, 79 ou 379, au lieu d'y déboucher par des moyens d'injection communs 279; ces deux possibilités ont été schématisées en trait mixte à la figure 4.

Naturellement, dans le cas de ces deux variantes comme dans le cas du mode de réalisation illustré à la figure 2, le nombre de séparateurs parcourus en série par les fumées, et la nature de ces séparateurs peuvent varier dans une large mesure en fonction des besoins estimés par l'homme du métier; dans le cas des modes de réalisation illustrés aux figures 3 et 4 en outre, le nombre de branches dérivées du conduit d'acheminement de fumée 128 ou 228 pourrait être supérieur à deux, les conduits correspondant alors aux conduits 175a, 176a, 175b, 176b ou 275a, 276a, 275b, 276b pouvant déboucher dans une conduite de transport pneumatique unique du type illustré en 166 à la figure 3, ou dans des conduites de transport pneumatique en parallèle du type illustré en 266a et 266b à la figure 4, ou encore en série dans des conduites de transport pneumatique branchées en parallèle.

Naturellement, bien que la description qui précède fasse référence à une chaudière à charbon, on ne sortirait pas du cadre de l'invention en appliquant cette dernière à des chaudières brûlant d'autres combustibles solides, comme par exemple le bois, les écorces, les bagasses.

## Revendications

1. Procédé de réinjection de particules envolées dans une chaudière à combustible solide, alimentée en combustible par des moyens (10) disposés dans une première zone (9) de la chaudière et qui projettent en continu une charge déterminée de combustible selon une trajectoire (20) amenant ce dernier dans une deuxième zone (21) de la chaudière, sur une grille (3) animée d'un mouvement (8) de retour de la deuxième zone (21) vers la première (9), une combustion s'effectuant sur ladite trajectoire (20) et sur la grille (3) moyennant un dégagement (26) de fumées entraînant des particules solides, ce procédé consistant à prélever les fumées dans la chaudière, à les acheminer ensuite successivement dans des moyens (36) de séparation des particules les plus grosses et dans des moyens (43) de séparation des particules plus fines, et à évacuer (44) les fumées après cette séparation tandis que l'on réinjecte dans la chaudière la totalité des particules séparées, ce procédé étant caractérisé en ce que l'on réinjecte séparément dans la chaudière les particules séparées les plus grosses et les particules séparées plus fines:
- de façon éventuellement connue en ce qui concerne les particules les plus grosses, et,
- en ce qui concerne les particules les plus fines, fournies par les moyens de séparation correspondants (43) selon un débit irrégulier, au moyen des opérations consistant à:
a) transformer ce débit irrégulier en un débit continu de particules, au moins approximativement proportionnel à la charge de la chaudière,
b) introduire en continu ce débit continu de particules dans un débit continu d'air de transport propre à ces particules les plus fines,
c) au moyen de ce débit d'air, acheminer ces particules en continu jusqu'à proximité de la deuxième zone (21) de la chaudière et les injecter dans cette zone, dans une partie de ladite trajectoire (20) proche de la grille (3), indépendamment des particules les plus grosses.

2. Procédé selon la revendication 1, les moyens (43) de séparation des particules plus fines comportant une pluralité de séparateurs (45, 46. 47) dont chacun fournit des particules selon un débit propre irrégulier, caractérisé en ce que l'on met en oeuvre les opérations a) et b) précitées en transformant chacun de ces débits propres irréguliers en un débit propre continu de particules, au moins approximativement proportionnel à la charge de la chaudière, et en introduisant successivement, en continu, ces débits propres continus de particules dans ledit débit continu d'air de transport.

3. Procédé selon la revendication 1, caractérisé en ce que l'on asservit ledit débit continu de particules au débit des moyens (43) de séparation des particules plus fines.

4. Procédé selon la revendication 2, caractérisé en ce que l'on asservit chaque débit propre continu de particules au débit propre du séparateur (45, 46, 47) correspondant.

5. Procédé selon l'une quelconque des revendications 1 et 3, caractérisé en ce que l'on asservit ledit débit continu de particules au débit des moyens (10) d'alimentation de la chaudière en combustible.

6. Procédé selon l'une quelconque des revendications 1 et 4, caractérisé en ce que l'on asservit chaque débit propre continu de particules au débit des moyens (10) d'alimentation de la chaudière en combustible.

7. Procédé selon l'une quelconque des revendications 1 à 6, caractérisé en ce que le débit d'air de transport est sensiblement constant, en termes de débit volumique.

8. Procédé selon l'une quelconque des revendications 1 à 7, caractérisé en ce que, lors de l'opération b), on introduit le débit continu de particules dans le débit continu d'air de transport dans un rapport du débit massique de particules au débit massique d'air de transport compris entre 1 et 10 environ.

9. Dispositif de réinjection de particules envolées dans une chaudière à combustible solide, alimentée en combustible par des moyens (10) disposés dans une première zone (9) de la chaudière et qui projettent en continu une charge déterminée de combustibles selon une trajectoire (20) amenant ce dernier dans une deuxième zone (21) de la chaudière, sur une grille (3) animée d'un mouvement (8) de retour de la deuxième zone (21) vers la première (9), une combustion s'effectuant sur ladite trajectoire (20) et sur la grille (3) moyennant un dégagement (26) de fumées entraînant les particules solides, ce dispositif comportant:
- des moyens (27) de prélèvement des fumées dans la chaudière,
- des moyens (44) d'évacuation de fumées,
-des premiers moyens de séparation (36), pour la séparation de particules relativement grosses,
- des seconds moyens de séparation (43), pour la séparation de particules relativement fines,
- des moyens (28) d'acheminement de fumées des moyens de prélèvement (27) aux premiers moyens de séparation (36), des premiers moyens de séparation (36) aux seconds moyens de séparation (43), des seconds moyens de. séparation (43) au moyens (44) d'évacuation de fumées,
- des moyens (37, 38, 39, 40, 41, 42, 84) de prélèvement de particules dans les premiers moyens de séparation (36) et de réinjection de telles particules dans la chaudière,
- des moyens de prélèvement de particules dans les seconds moyens de séparation (43) et de réinjection de telles particules dans la chaudière,
ce dispositif étant caractérisé en ce que les moyens de prélèvement de particules dans les seconds moyens de séparation (43) et de réinjection de telles particules dans la chaudière sont distincts des moyens (37, 38, 39, 40, 41, 42, 84) de prélèvement de particules dans les premiers moyens de séparation (36) et de réinjection de telles particules dans la chaudière, en ce que les moyens de prélèvement de particules dans les seconds moyens de séparation (43) comportent:
a) une capacité tampon (60, 160, 161, 162, 260, 261, 262, 360, 361, 362),
b) des moyens (51 à 59) de déversement de particules provenant exclusivement des seconds moyens de séparation (43) dans la capacité tampon (60, 160, 161, 162, 260, 261, 262, 360, 361, 362), interdisant une communication directe entre ces derniers,
c) des moyens (69, 169, 170, 269, 270, 369, 370, 371) de prélèvement continu de particules à la partie inférieure de la capacité tampon (60, 160, 161, 162, 260, 261, 262, 360, 361, 362), selon un débit réglable,
d) des moyens (80, 81, 380, 381, 382, 383, 391, 392, 393) pour asservir à la charge de la chaudière de débit des moyens (69, 169, 170, 269, 270, 369, 370, 371) de prélèvement continu de particules dans la capacité tampon (60, 160, 161, 162, 260, 261, 262, 360, 361, 362), et en ce qu'il est prévu:
- une source (98, 107, 42, 167, 267, 367) d'air sous pression,
- des moyens (79, 179, 279, 379) d'injection de particules provenant exclusivement des seconds moyens de séparation (43), ces moyens d'injection (79, 179, 279, 379) étant disposés à proximité de la deuxième zone (21) de la chaudière et débouchant vers une partie de ladite trajectoire (20) proche de la grille (3) dans cette deuxième zone (21),
- une conduite (66, 166, 266, 366) de transport pneumatique de particules provenant exclusivement des seconds moyens de séparation (43), cette conduite (66, 166, 266, 366) reliant la source d'air sous pression (98, 107, 42, 167, 267, 367) aux moyens d'injection (79, 179, 279, 379), les moyens (69, 169, 170, 269, 270, 369, 370, 371) de prélèvement continu de particules dans la capacité tampon (60, 160, 161, 162, 260, 261, 262, 360, 361, 362) débouchant dans ladite conduite (66, 166, 266, 366).

10. Dispositif selon la revendication 9, les seconds moyens de séparation (43) comportant une pluralité de séparateurs (45, 46, 47, 145a, 146a, 145b, 146b, 245a, 246a, 245b, 246b), raccordés en série et/ou en parallèle, entre les premiers moyens de séparation (36) et les moyens (44) d'évacuation de fumée, par les moyens (28, 128, 228) d'acheminement de fumées, caractérisé en ce que les moyens de prélèvement de particules dans les seconds moyens de séparation (43) comportant:
a) une pluralité de capacités tampons (160a, 161a, 160b, 161b, 260a, 261a, 260b, 261b, 360, 361, 362), dont chacune est associée à au moins l'un desdits séparateurs et placée sous celui-ci,
b) des moyens (51 à 59), 151a, 152a, 151b, 152b, 154a, 155a, 154b, 155b, 157a, 158a, 157b, 158b, 251a, 252a, 251b, 252b, 254a, 255a, 254b, 255b, 257a, 258a, 257b, 258b) de déversement de particules de ce séparateur dans la capacité tampon associée, interdisant une communication directe entre ces derniers,
c) des moyens (169a, 170a, 169b, 170b, 269a, 270a, 269b, 270b, 369, 370, 371) de prélèvement continu de particules à la partie inférieure de chaque capacité tampon, selon un débit réglable,
d) des moyens (380, 381, 382, 383, 391, 392, 393) pour asservir à la charge de la chaudière le débit de chacun des moyens de prélèvement continu de particules à la partie inférieure d'une capacité tampon, et en ce que les moyens de prélèvement continu de particules à la partie inférieure des différentes capacités tampons débouchent dans ladite conduite (66, 166, 266, 366), qui est commune.

11. Dispositif selon la revendication 9, caractérisé en ce que les moyens de déversement de particules des seconds moyens de séparation (43) dans la capacité tampon (60, 160, 161, 162, 260, 261, 262, 360, 361, 362) comportent un sas (54, 55, 56, 154, 155, 156, 254, 255, 256) de volume utile petit devant celui de cette capacité tampon (60, 160, 161, 162, 260. 261, 262, 360, 361, 362).

12. Dispositif selon la revendication 10, caractérisé en ce que les moyens de déversement de particules d'un séparateur (45, 46, 47) dans la capacité tampon associée (60, 160, 161, 162, 260, 261, 262, 360, 361, 362) comportent un sas (54, 55, 56, 154, 155, 156, 254, 255, 256) de volume utile petit devant celui de cette capacité tampon.

13. Dispositif selon l'une quelconque des revendications 9 à 12, caractérisé en ce que les moyens (380, 381, 382, 383, 391, 392, 393) pour asservir à la charge de la chaudière le débit des moyens (69, 169, 170, 269, 270, 369, 370, 371) de prélèvement continu de particules dans la ou chaque capacité tampon (60, 160, 161, 162, 260, 261, 262, 360, 361. 362) comportent des moyens (381, 382. 383, 391. 392, 393) pour asservir ce débit au maintien d'un niveau moyen (363, 364, 365) de particules dans cette dernière.

14. Dispositif selon l'une quelconque des revendications 9 à 13, caractérisé en ce que les moyens (380,381,382,383,391,392,393) pour asservir à la charge de la chaudière le débit des moyens (69, 169, 170, 269, 270, 369, 370, 371) de prélèvement continu de particules dans la ou chaque capacité tampon (60, 160, 161, 162, 260, 261, 360, 361, 362) comportent des moyens (380) pour asservir ce débit au débit des moyens (10) d'alimentation de la chaudière en combustible.

15. Dispositif selon l'une quelconque des revendications 9 à 14, caractérisé en ce qu'il comporte des moyens (385 à 390) de fluidisation des particules dans la ou chaque capacité tampon (360, 361, 362).

16. Dispositif selon l'une quelconque des revendications 9 à 15, caractérisé en ce que les moyens (69, 169, 170, 269, 270, 369, 370, 371) de prélèvement de particules dans la ou chaque capacité tampon (60, 160, 161, 162, 260, 261, 262, 360, 361, 362) comportent un distributeur alvéolaire.

17. Dispositif selon la revendication 9, caractérisé en ce qu'il comporte:
- une deuxième source (98) d'air sous pression,
- une deuxième conduite (97) de transport pneumatique reliant cette deuxième source (98) à la capacité tampon (60), lesdits moyens (51 à 59) de déversement de particules des seconds moyens de séparation (43) dans la capacité tampon (60) débouchant dans cette deuxième conduite (97) en interdisant une communication directe entre cette dernière et les seconds moyens de séparation (43).

18. Dispositif selon la revendication 17, les seconds moyens de séparation (43) comportant une pluralité de séparateurs (45, 46, 47), raccordés en série et/ou en parallèle, entre les premiers moyens de séparation (36) et les moyens (44) d'évacuation de fumée, par les moyens (28) d'acheminement de fumées, caractérisé en ce que la capacité tampon (60) est unique, en ce qu'il est prévu des moyens (51 à 59) de déversement de particules de chacun des séparateurs (45 à 47) dans la capacité tampon unique (60), ces moyens de déversement débouchant dans ladite deuxième conduite (97), qui est commune, en interdisant une communication directe entre cette dernière et les séparateurs.

19. Dispositif selon la revendication 17, caractérisé en ce que les moyens de déversement de particules des seconds moyens de séparation (43) dans la capacité tampon (60) comportent un sas (54, 55, 56) de volume utile petit devant celui de cette capacité tampon (60).

20. Dispositif selon la revendication 18, caractérisé en ce que les moyens de déversement de particules d'un séparateur (45, 46, 47) dans la capacité tampon unique (60) comportent un sas respectif (54, 55, 56), le volume utile cumulé des sas étant inférieur à celui de cette capacité tampon.

21. Dispositif selon l'une quelconque des revendications 19 et20, caractérisé en ce qu'il comporte des moyens (100 à 105) de fluidisation des particules dans le ou chaque sas (54, 55, 56).

22. Dispositif selon l'une quelconque des revendications 17 à 21, caractérisé en ce que les moyens (80, 81, 91) pour asservir à la charge de la chaudière le débit moyen des moyens (69) de prélèvement continu de particules dans la capacité tampon (60) comportent des moyens (81, 91) pour asservir ce débit au maintien d'un niveau moyen (63) de particules dans cette dernière.

23. Dispositif selon l'une quelconque des revendications 17 à 22, caractérisé en ce que les moyens (80. 81, 91) pour asservir à la charge de la chaudière le débit moyen des moyens (69) de prélèvement continu de particules dans la capacité tampon (60) comportent des moyens (80) pour asservir ce débit au débit des moyens (10) d'alimentation de la chaudière en combustible.

24. Dispositif selon l'une quelconque des revendications 17 à 23, caractérisé en ce qu'il comporte des moyens (85, 88) de fluidisation des particules dans la capacité tampon (60).

25. Dispositif selon l'une quelconque des revendications 17 à 34, caractérisé en ce que les moyens (69) de prélèvement de particules dans la capacité tampon (60) comportent un distributeur alvéolaire.

26. Dispositif selon l'une quelconque des revendications 17 à 25, caractérisé en ce que la première source (98, 107) est constituée par une partie supérieure (107) de la capacité tampon (60) et par la deuxième source (98).

27. Dispositif selon l'une quelconque des revendications 17 à 25, caractérisé en ce qu'il est prévu des moyens de retour (66b) des gaz de la capacité tampon (60) vers les seconds moyens de séparation (43), et en ce que les deux sources (98; 42) sont dissociées.

28. Dispositif selon l'une quelconque des revendications 17 à 25, caractérisé en ce que la capacité tampon est ouverte à l'air libre via un filtre (66b), et en ce que les deux sources (98, 42) sont dissociées. _{,}

## Claims

1. A process for reinjecting flow-off particles into a solid fuel boiler, fed with fuel by means (10) arranged in a first zone (9) of the boiler and which projects continuously a determined load of fuel on a trajectory (20) leading the latter into a second zone (21) of the boiler, onto a grid (3) driven with a return movement (8) from the second zone (21) towards the first (9), combustion occurring on the said trajectory (20) and on the grid (3) permitting a release (26) of flue gases entraining solid particles, this process consisting of drawing off the flue gases in the boiler, leading them then successively into means (36) for separation of larger particles and into means (43) for separation of finer particles, and evacuating (44) the flue gases after this separation whilst all the separated particles are reinjected into the boiler, this process being characterised in that the larger separated particles and the finer separated particles are reinjected separately into the bolier,
in a manner possibly known insofar as it concerns the larger particles and,
insofar as it concerns the finer particles, furnished by the corresponding separation means (43) in an irregular flow, by means of operations consisting of:
a) transforming this irregular flow into a continuous flow of particles, at least approximately proportional to the load of the boiler,
b) introducing continuously this continuous flow of particles into a continuous flow of conveying air, peculiar to these finer particles,
c) by means of this flow of air, leading these particles continuously as far as the proximity of the second zone (21) of the boiler and injecting them into this zone, into a part of the said trajectory (20) close to the grid (3), independently of the larger particles.

2. A process according to claim 1, the means (43) of separation of finer particles comprising a plurality of separators (45, 46, 47) of which each furnishes particles in an irregular flow rate, characterised in that the said operations a) and b) are carried out in transforming each of these irregular flows into a continuous flow of particles, at least approximately proportional to the load of the boiler, and in introducing successively, continuously, these continuous flows of particles into the said continuous flow of conveying air.

3. A process according to claim 1, characterised . in that the said continuous flow of particles is controlled to the flow of the means (43) for separation of the finer particles.

4. A process according to claim 2, characterised in that each continuous flow of particles is controlled to the flow of the corresponding separator (45, 46, 47).

5. A process according to anyone of claims 1 and 3, characterised in that the said continuous flow of particles is controlled to the flow of the means (10) for feeding the boiler with fuel.

6. A process according to anyone of claims 1 to 4, characterised in that each continuous flow of particles is controlled to the flow of the means (10) for feeding the boiler with fuel.

7. A process according to any one of claims 1 to 6, characterised in that the flow of conveying air is substantially constant, in terms of volume flow rate.

8. A process according to any one of claims 1 to 7, characterised in that during the operation b), the continuous flow of particles is introduced into the continuous flow of conveying air in a ratio of mass flow rate of particles to mass flow rate of conveying air between 1 and approximately 10.

9. A device for reinjection of flow-off particles into a solid fuel boiler, fed with fuel by means (10) arranged in a first zone (9) of the boiler and which projects continuously a determined load of fuel on a trajectory (20) leading the latter into a second zone (21) of the boiler, onto a grid (3) driven with a return movement (8) from the second zone (21) towards the first (9), combustion occurring on the said trajectory (20) and on the grid (3) permitting release (26) of flue gases entraining solid particles, this device comprising:
means (27) for drawing off the flue gases in the boiler,
means (44) for evacuation of the flue gases,
first separation means (36), for the separation of relatively large particles,
second separation means (43), for the separation of relatively fine particles,
means (28) for leading the flue gases from the drawing off means (27) to the first separation means (36), from the first separation means (36) to the second separation means (43), from the second separation means (43) to the evacuation means (44) of the flue gases,
means (37, 38, 39, 40, 41, 42, 84) for drawing off particles in the first separation means (36) and for reinjecting such particles into the boiler,
means for drawing off particles in the second separation means (43) and for reinjecting such particles into the boiler,
this device being characterised in that the means for drawing off particles in the second separation means (43) and for reinjecting such particles into the boiler are separate from the means (37, 38, 39, 40, 41, 42, 84) for drawing off particles in the first separation means (36) and for reinjecting such particles into the boiler, in that the means for drawing off particles in the second separation means (43) comprise:
a) a buffer storage (60, 160. 161, 162, 260, 261, 262, 360, 361, 362),
b) means (51 to 59) for discharging particles exlusively from the second separation means (43) into the buffer storage (60, 160, 161, 162, 260, 261, 262, 360, 361, 362), preventing direct communication between these latter,
c) means (69, 169, 170, 269, 270, 369, 370, 371) for continuous drawing off of particles at the lower part of the buffer storage (60, 160, 161, 162, 260, 261, 262, 360, 361, 362) with an adjustable flow rate,
d) means (80, 81, 380, 381, 382, 383, 391, 392, 393) for controlling to the load of the boiler flow rate of the means (69, 169, 170, 269, 270, 369, 370, 371) for continuous drawing off of particles in the buffer storage (60, 160, 161, 162, 260, 261, 262, 360, 361, 362), and in that there is provided:
a source (98, 107, 42, 167, 267, 367) of air under pressure,
injection means (79, 179. 279, 379) for particles exclusively from the second separation means (43), these injection means (79, 179, 279, 379) being arranged in the proximity of the second zone (21) of the boiler and opening towards a part of the said trajectory (20) close to the grid (3) in this second zone (21
a pneumatically conveying duct (66, 166, 266, 366) for particles exclusively from the second separation means (43), this duct (66,166, 266, 366) connecting the source of air under pressure (98, 107, 42. 167, 267. 367) to the injection means (79, 179, 279, 379), the means (69, 169, 170, 269, 270, 369, 370, 371) for continuous drawing off of particles in the buffer storage (60, 160, 161, 162, 260, 261, 262, 360, 361, 362) opening the said duct (66, 166, 266, 366).

10. A device according to claim 9, the second separation means (43) comprising a plurality of separators (45, 46, 47, 145a, 146a, 145b, 146b, 245a, 246a, 245b, 246b), connected in series and/ or in parallel, between the first separation means (36) and the means (44) for evacuation of flue gas, via the flue gas leading means (28, 128, 228), characterised in that the means of drawing off the particles in the second separation means (43) comprise:
a) a plurality of buffer storages (160a, 161a, 160b, 161 b, 260a, 261 a, 260b, 261 b, 360, 361, 362) of which each is associated with at least one of the said separators and placed below it,
b) means (51 to 59, 151 a, 152a, 151 b, 152b, 154a, 155a, 154b, 155b, 157a, 158a, 157b, 158b, 251a, 252a, 251b, 252b, 254a, 255a, 254b, 255b, 257a, 258a, 257b, 258b) for discharging particles from this separator into the associated buffer storage, preventing a direct communication between these latter,
c) means (169a, 170a, 169b, 170b, 269a, 270a, 269b, 270b, 369, 370, 371) for continuous drawing off of particles at the lower part of each buffer storage, with an adjustable flow rate,
d) means (380, 381, 382. 383, 391, 392, 393) for controlling to the load of the boiler the flow rate of each of the means for continuous drawing off of particles at the lower part of one of the buffer storages. and in that the means for continuous drawing off of particles at the lower part of the different buffer storages open into the said duct (66,166, 266, 366), which is common.

11. A device according to claim 9, characterised in that the means for discharging particles from the second separation means (43) into the buffer storage (60, 160, 161, 162, 260, 261, 262, 360, 361, 362) comprise an air lock (54, 55, 56, 154, 155, 156, 254, 255, 256) with a small usable volume with regard to that of this buffer storage (60, 160, 161, 162, 260, 261, 262, 360, 361, 362).

12. A device according to claim 10, characterised in that the means for discharging particles from one separator (45, 46, 47) into the associated buffer storage (60, 160, 161, 162, 260, 261, 262, 360, 361, 362) comprise an air lock (54, 55, 56, 154, 155, 156, 254, 255, 256) with a small usable volume with regard to that of this buffer storage.

13. A device according to any one of claims 9 to 12, characterised in that the means (380, 381, 382, 383, 391, 392, 393) for controlling to the load of the boiler the flow rate of means (69, 169, 170, 269, 270, 369, 370, 371) for continuous drawing off of particles in the or each buffer storage (60, 160, 161, 162, 260, 261, 262, 360, 361, 362) comprise means (381, 382, 383, 391, 392, 393) for controlling this flow rate to maintain a mean level (363, 364, 365) of particles in this latter.

14. A device according to anyone of claims 9 to 13, characterised in that the means (380. 381, 382, 383, 391, 392. 393) for controlling the load of the boiler the flow rate of means (69, 169. 170, 269, 270. 369, 370, 371) for continuous drawing of the particles in the or each buffer storage (60, 160, 161, 162, 260, 261, 262, 360, 361, 362) comprise means (370) for controlling this flow rate to the flow rate of the means (10) for feeding the boiler with fuel.

15. A device according to any one of claims 9 to 14, characterised in that it comprises means (385 to 390) for fluidisation of particles in the or each buffer storage (360, 361, 362).

16. A device according to any one of claims 9 to 15, characterised in that the means (69, 169, 170, 269, 270, 369, 370, 371) for drawing off the particles in the or each buffer storage (60, 160, 161, 162, 260, 261, 262, 360, 361, 362) comprise a cellular distributor.

17. A device according to claim 9, characterised in that it comprises:
a second source (98) of air under pressure,
a second pneumatic conveying duct (97) connecting this second source (98) to the buffer storage (60), the said means (51 to 59) for discharging particles from the second separation means (43) into the buffer storage (60) opening into this second duct (97) whilst preventing direct communication between this latter and the second separation means (43).

18. A device according to claim 17, the second separation means (43) having a plurality of separators (45, 46, 47), connected in series and/or in parallel, between the first separation means (36) and the means (44) for evacuation of flue gas, via the flue gas leading means (28), characterised in that the buffer storage (60) is a single one, in that it is provided with means (51 to 59) for discharging particles from each of the separators (45 to 47) into the single buffer storage (60), these discharging means opening into the said second duct (97), which is common, whilst preventing direct communication between this latter and the separators.

19. A device according to claim 17, characterised in that the means for drawing off particles from the second'separation means (43) into the buffer storage (60) comprises an air lock (54, 55, 56) with a small usable volume with regard to that of this buffer storage (60).

20. A device according to claim 18, characterised in that the means for drawing off particles from one of these separators (45, 46, 47) into the single buffer storage (60) comprises a respective air lock (54, 55, 56), the combined usable volume of these air locks being less than that of this buffer storage.

21. A device according to claim 19 or claim 20, characterised in that it comprises means (100 to 105) for fluidisation of particles in the or each air lock (54, 55, 56).

22. A device according to any one of claims 17 to 21, characterised in that the means (80, 81, 91) for controlling to the load of the boiler the mean flow rate of means (69) for continuous drawing off the particles in the buffer storage (60) comprises means (81, 91) for controlling this flow rate to maintain a mean level (63) of particles in this latter.

23. A device according to anyone of claims 17 to 22, characterised in that the means (80, 81, 91) for controlling to the load of the boiler the mean flow rate of means (69) for continuous drawing off of particles in the buffer storage (60) comprises means (80) for controlling this flow rate to the flow of the means (10) for feeding the boiler with fuel.

24. A device according to any one of claims 17 to 23, characterised in that it comprises means (85, 88) for fluidisation of particles in the buffer storage (60).

25. A device according to any one of claims 17 to 24, characterised in that the means (69) for drawing off particles in the buffer storage (60) comprises a cellular distributor.

26. A device according to any one of claims 17 to 25, characterised in that the first source (98, 107) is constituted by an upper part (107) of the buffer storage (60) and by the second source (98).

27. A device according to any one of claims 17 to 25, characterised in that there is provided means for return (66b) of gas from the buffer storage (60) to the second separation means (43), and in that the two sources (98; 42) are disassociated.

28. A device according to any one of claims 17 to 25, characterised in that the buffer storage is open to free air via a filter (66b), and in that the two sources (98. 42) are disassociated.

## Patentansprüche

1. Verfahren zur Rückführung von Flugstaub in einen Heizkessel für feste Brennstoffe, der Brennstoff durch Mittel (10) versorgt wird, die in einer ersten Zone (9) des Heizkessels angeordnet sind und die kontinuierlich eine bestimmte Menge an Brennstoff auf einer Flugbahn (20) auswerfen, die diesen in eine zweite Zone (21) des Heizkessels auf einen Rost (3) führt, der durch einen Rückwärtsantrieb (8) von der zweiten Zone (21) zur ersten (9) bewegt wird, wobei eine Verbrennung über besagter Flugbahn (20) und über dem Rost (3) bewirkt wird, bei der ein Feststoffpartikeln mitführendes Rauchgas (26) gebildet wird, wobei dieses Verfahren aus dem Abzug des Rauchgases aus dem Heizkessel, dessen anschließender Förderung nacheinander in Abscheidemittel (36) für die gröbsten Partikeln und Abscheidemitteln (43) für die feineren Partikeln und im Austrag (44) des Rauchgases nach dieser Abscheidung besteht, während man die Gesamtheit der abgeschiedenen Partikeln in den Heizkessel zurückführt, wobei dieses Verfahren dadurch gekennzeichnet ist, daß man die gröbsten abgetrennten Partikeln und die feineren abgetrennten Partikeln getrennt in den Heizkessel zurückführt:
-derart, wie eventuell, was die gröbsten Partikeln betrifft, bekannt ist, und
- was die feinsten Partikeln betrifft, die durch die entsprechenden Abscheidemittel (43) in unregelmäßiger Fördermenge anfallen, aus folgenden Verfahrensschritten besteht:
a) Umwandeln dieser unregelmäßigen Fördermenge in eine kontinuierliche Fördermenge von Partikeln, die mindestens näherungsweise proportional zur Beschickung des Heizkessels ist,
b) kontinuierliches Einleiten dieser kontinuierlichen Fördermenge von Partikeln in eine kontinuierliche Fördermenge von Transportluft, die für diese feinsten Partikeln geeignet ist,
c) kontinuierliches Fördern dieser Partikeln mittels der besagten Luftfördermenge bis in die Nähe der zweiten Zone (21) des Heizkessels und Einblasen dieser in diese Zone in einen Bereich von besagter Flugbahn (20) nahe bei dem Rost (3) unabhängig von den gröbsten Partikeln.

2. Verfahren nach Anspruch 1, mit Abscheidemitteln (43) für die feineren Partikeln, die aus einer Vielzahl von Abscheidern (45, 46, 47) bestehen, von denen jeder Partikeln mit eigener, unregelmäßiger Fördermenge liefert, dadurch gekennzeichnet, daß man die vorgenannten Verfahrensschritte a) und b) bei der Umwandlung jeder dieser eigenen unregelmäßigen Fördermenge in eine eigene kontinuierliche Fördermenge von Partikeln anwendet, die mindestens näherungsweise proportional zur Beschickung des Heizkessels ist, und wobei diese eigenen, kontinuierlichen Fördermengen von Partikeln anschließend kontinuierlich in besagte kontinuierliche Fördermenge von Transportluft eingeführt werden.

3. Verfahren nach Anspruch 1, dadurch gekennzeichnet, daß die besagte kontinuierliche Fördermenge von Partikeln von der Lieferung der Abscheidemittel (43) für die feineren Partikeln abhängig ist.

4. Verfahren nach Anspruch 2, dadurch gekennzeichnet, daß jede eigene, kontinuierliche Fördermenge an Partikeln abhängig von der eigenen Fördermenge des zugeordneten Abscheiders (45, 46, 47) ist.

5. Verfahren nach einem der Ansprüche 1 und 3, dadurch gekennzeichnet, daß die kontinuierliche Fördermenge an Partikeln von der Fördermenge der Mittel (10) zur Versorgung des Heizkessels mit Brennstoff abhängig ist.

6. Verfahren nach einem der Ansprüche 1 und 4, dadurch gekennzeichet, daß jede eigene, kontinuierliche Fördermenge an Partikeln von der Fördermenge der Mittel (10) zur Versorgung des Heizkessels mit Brennstoff abhängig ist.

7. Verfahren nach einem der Ansprüche 1 bis 6, dadurch gekennzeichnet, daß die Fördermenge an Transportluft im wesentlichen hinsichtlich des Fördervolumens konstant ist.

8. Verfahren nach einem der Ansprüche 1 bis 8, dadurch gekennzeichnet, daß man während dem Verfahrensschritt b) die kontinuierliche Fördermenge an Partikeln in die kontinuierliche Fördermenge an Transportluft in einem Verhältnis von Massenanfall an Partikeln zu Massenanfall an Transportluft zwischen ungefähr 1 und 10 einführt.

9. Vorrichtung zum Rückführen von Flugstaub in einen Heizkessel für feste Brennstoffe, der mit Brennstoff durch Mittel (10) versorgt wird, die in einer ersten Zone (9) des Heizkessels angeordnet sind und die kontinuierlich eine bestimmte Menge an Brennstoff auf einer Flugbahn (20) auswerfen, die diesen in eine zweite Zone (21) des Heizkessels auf einen Rost (3) führt, der durch einen Rückwärtsantrieb (8) von der zweiten Zone (21) zur ersten (9) bewegt wird, wobei eine Verbrennung über besagter Flugbahn (20) und über dem Rost (3) bewirkt wird, bei der ein Feststoffpartikeln mitführenden Rauchgas (26) gebildet wird, wobei sich diese Vorrichtung aufbaut aus:
- Mitteln (27) zum Abzug des Rauchgases aus dem Heizkessel,
- Mitteln (44) zur Abführung des Rauchgases,
- ersten Abscheidemitteln (36) für die Abscheidung von relativ groben Partikeln,
- zweiten Abscheidemitteln (43) für die Abscheidung von relativ feinen Partikeln,
- Mitteln (28) zur Führung des Rauchgases von den Mitteln (27) zum Abzug zu den ersten Abscheidemitteln (36), von den ersten Abscheidemitteln (36) zu den zweiten Abscheidemitteln (43) (und) von den zweiten Abscheidemitteln (43) zu den Mitteln (44) zur Abführung der Rauchgase,
- Mitteln (37, 38, 39, 40, 41, 42. 84) zum Abzug der Partikeln aus den ersten Abscheidemitteln (36) und zur Rückführung dieser Partikeln in den Heizkessel,
- Mitteln zum Abzug der Partikeln aus den zweiten Abscheidemitteln (43) und zur Rückführung dieser Partikeln in den Heizkessel, wobei diese Vorrichtung dadurch gekennzeichnet ist, daß die Mittel zum Abzug der Partikeln aus den zweiten Abscheidemitteln (43) und zur Rückführung dieser Partikeln in den Heizkessel von den Mitteln (37, 38, 39, 40, 41, 42, 84) zum Abzug der Partikeln aus den ersten Abscheidemitteln (36) und der Rückführung dieser Partikeln in den Heizkessel verschieden sind, (und) daß die Mittel zum Abzug der Partikeln aus den zweiten Abscheidemitteln (43) bestehen aus:
a) einem ersten Speicherbehälter (60, 160, 161, 62, 260, 261, 262, 360, 361, 362),
b) Mitteln (51 bis 59) zum Ablassen der ausschließlich von den zweiten Abscheidemitteln (43) kommenden Partikeln in den Speicherbehälter (60, 160, 161, 260, 261, 262, 360, 361, 362), die eine direkte Verbindung zwischen diesen letzteren verhindern,
c) Mitteln (69, 169, 170, 269, 270, 369, 370, 371) zum kontinuierlichen Abzug von Partikeln aus dem untersten Bereich des Speicherbehälters (60, 160, 161, 162, 260, 261, 262, 360, 361, 362) mit verstellbarer Fördermenge,
d) Mitteln (80, 81, 380, 381. 382, 383, 391. 392, 393) zur Steuerung der Fördermenge der Mittel (69, 169, 170, 269, 270, 369, 370, 371) für den kontinuierlichen Abzug der Partikeln aus dem Speicherbehälter (60, 160, 161, 162, 260. 261, 262, 360, 361, 362), abhängig von der Beschickung des Heizkessels, und daß vorgesehen ist:
- eine Quelle (98, 107, 42, 167, 267, 367) zur Lieferung von Druckluft,
- Mittel (79, 179, 279, 379) zur Einleitung von ausschließlich aus den zweiten Abscheidemittein (43) kommenden Partikeln, wobei diese Mittel (79, 179, 279, 379) zur Einleitung in der Nähe der zweiten Zone (21) des Heizkessels angeordnet sind und in einen Bereich der besagten Flugbahn (20) nahe dem Rost (3) in dieser zweiten Zone (21) münden,
- ein Leitungsrohr (66, 166, 266, 366) für den pneumatischen Transport von ausschließlich aus den zweiten Abscheidemitteln (43) kommenden Partikeln, wobei dieses Leitungsrohr (66, 166, 266, 366) die Quelle (98, 107, 42, 167, 267, 367) zur Lieferung von Druckluft mit den Mitteln (79, 179, 279, 379), zur Einleitung verbindet, wobei die Mittel (69, 169, 170, 269, 270, 369, 370, 371) zum kontinuierlichen Abzug der Partikeln in den Speicherbehälter (60, 160, 161, 162, 260, 261, 262, 360, 361, 362) in besagtes Leitungsrohr (66, 166, 366, 366) münden.

10. Vorrichtung nach Anspruch 9, bei der die zweiten Abscheidemittel (43) aus einer Vielzahl von Abscheidern (45, 46, 47, 145a, 146a, 145b, 146b, 245a, 246a, 245b, 246b) bestehen, die in Reihe und/oder parallel durch die Mittel (28, 128, 228) zur Führung der Rauchgase zwischen den ersten Abscheidemitteln (36) und den Mitteln (44) zur Abführung der Rauchgase geschaltet sind, dadurch gekennzeichnet, daß die Mittel zum Abzug der Partikeln aus den zweiten Abscheidemitteln (43) bestehen aus:
a) einer Vielzahl von Speicherbehältern (160a, 161a,160b,161b,260a,261a,260b,261b,360,361, 362), von denen jeder mit wenigstens einem der besagten Abscheidern verbunden ist und der unter diesen angeordnet ist,
b) Mitteln (51 bis 59, 151a, 152a, 151b, 152b, 154a, 155a, 154b, 155b, 157a, 158a, 157b, 158b, 251a, 252a, 251b, 252b, 254a, 255a, 254b, 255b, 257a, 258a, 257b, 258b) zum Ablassen der Partikeln aus diesem Abscheider in den damit verbundenen Speicherbehälter, wobei eine direkte Verbindung zwischen diesen verhindert wird,
c) Mitteln (169a, 170a, 169b, 170b, 269a, 270a, 269b, 270b, 369, 370, 371) zum kontinuierlichen Abzug von Partikeln aus dem untersten Bereich von jedem Speicherbehälter mit verstellbarer Fördermenge,
d) Mitteln (380, 381, 382, 383, 391, 392, 393) zur Steuerung der Fördermenge von jedem der kontinuierlichen Mitteln zum Abzug der Partikeln aus dem untersten Bereich eines Speicherbehälters, abhängig von der Beschickung des Heizkessels, und daß die kontinuierlichen Mittel zum Abzug der Partikeln aus dem untersten Bereich der verschiedenen Speicherbehälter in die besagte Förderleitung (66, 166, 266, 366) münden, die gemeinsam ist.

11. Vorrichtung nach Anspruch 9, dadurch gekennzeichnet, daß die Mittel zum Ablassen der Partikeln aus den zweiten Abscheidemitteln (43) in den Speicherbehälter (60, 160, 161, 162, 260, 261, 262, 360, 361, 362) eine Schleusenkammer (54. 55, 56, 154, 155, 156, 254, 255, 256) mit einem verfügbaren Volumen besitzen, das gegenüber dem dieses Speicherbehälters (60, 160, 161, 162, 260, 261, 262, 360, 361, 362) klein ist.

12. Vorrichtung nach Anspruch 10, dadurch gekennzeichnet, daß die Mittel zum Ablassen der Partikeln aus einem Abscheider (45, 46, 47) in einen damit verbundenen Speicherbehälter (60, 160, 161, 162, 260, 261, 262, 360, 361, 362) eine Schleusenkammer (54, 55, 56, 154, 155, 156, 254, 255, 256) mit einem verfügbaren Volumen besitzen, das gegenüber dem dieses Speicherbehälters klein ist.

13. Vorrichtung nach einem der Ansprüche 9 bis 12, dadurch gekennzeichnet, daß die Mittel (380, 381, 382, 383, 391, 392, 393) zur Steuerung der Fördermenge der Mittel (69, 169, 170, 269, 270, 369, 370, 371) zum kontinuierlichen Abzug der Partikeln aus dem oder jedem Speicherbehälter (60, 160, 161, 162, 260, 261, 262, 360, 361, 362) abhängig von der Beschickung des Heizkessels aus Steuermitteln (381, 382, 383, 391, 392, 393) bestehen, die die Fördermenge an Partikeln auf einem mittleren Niveau (363, 364, 365) in diesem letzteren (Speicherbehälter) halten.

14. Vorrichtung nach einem der Ansprüche 9 bis 13, dadurch gekennzeichnet, daß die Mittel (380, 381, 382, 383, 391, 392, 393) zur Steuerung der Fördermenge der Mittel (69, 169, 170, 269, 270, 369, 370, 371) zum kontinuierlichen Abzug der Partikeln aus dem oder jedem Speicherbehälter (60, 160, 161, 162, 260, 261, 262, 360, 361, 362) abhängig von der Beschickung des Heizkessels Mittel (380) für die Steuerung dieser Fördermenge abhängig von der Fördermenge der Mittel (10) für die Versorgung des Heizkessels mit Brennstoff besitzen.

15. Vorrichtung nach einem der Ansprüche 9 bis 14, dadurch gekennzeichnet, daß Mittel (385 bis 390) für die Fluidisierung der Partikeln in dem oder jedem Speicherbehälter (360, 361, 362) vorgesehen sind.

16. Vorrichtung nach einem der Ansprüche 9 bis 15, dadurch gekennzeichnet, daß die Mittel (69, 169, 170, 269, 270, 369, 370, 371) zum Abzug der Partikeln aus dem oder jedem Speicherbehälter (60, 160, 161, 162, 260, 261, 262, 360, 361, 362) ein Zellenrad besitzen.

17. Vorrichtung nach Anspruch 9, dadurch gekennzeichnet, daß vorgesehen ist,
- eine zweite Druckluftquelle (98),
- eine zweite Förderleitung (97) für den pneumatischen Transport, die diese zweite Druckluftquelle (98) mit dem Speicherbehälter (60) verbindet, wobei die Mittel (51 bis 59) zum Ablassen der Partikeln aus den zweiten Abscheidemitteln (43) in den Speicherbehälter (60) in diese zweite Förderleitung (97) einmünden und eine direkte Verbindung zwischen letzterer und den zweiten Abscheidemittlen (43) verhindern.

18. Vorrichtung nach Anspruch 17, wobei die zweiten Abscheidemittel (43) aus einer Vielzahl von Abscheidern (45, 46, 47) bestehen, die durch Mittel (28) zur Führung der Rauchgase in Reihe und/oder parallel zwischen den ersten Abscheidemitteln (36) und den Mitteln (44) zur Abführung des Rauchgases angeordnet sind, dadurch gekennzeichnet, daß ein einziger Speicherbehälter (60) mit Mitteln (51 bis 59) zum Ablassen der Partikeln aus jedem der Abscheider (45 bis 47) in den einzigen Speicherbehälter (60) vorgesehen ist, wobei diese Mittel zum Ablassen in besagte zweite Förderleitung (97), die gemeinsam ist, münden, und eine direkte Verbindung zwischen dieser und den Abscheidern verhindern.

19. Vorrichtung nach Anspruch 17, dadurch gekennzeichnet, daß die Mittel zum Ablassen der Partikeln aus den zweiten Abscheidemitteln (43) in den Speicherbehälter (60) eine Schleusenkammer (54, 55, 56) mit einem verfügbaren Volumen besitzen, das gegenüber dem des Speicherbehälters (60) klein ist.

20. Vorrichtung nach Anspruch 18, dadurch gekennzeichnet, daß die Mittel zum Ablassen der Partikeln aus den Abscheidern (45, 46, 47) in den einzigen Speicherbehälter (60) eine zugeordnete Schleusenkammer (54, 55, 56) besitzen, wobei das verfügbare Gesamtvolumen der Schleusenkammern geringer als das des Speicherbehälters ist.

21. Vorrichtung nach einem der Ansprüche 19 und 20, dadurch gekennzeichnet, daß Mittel (100 bis 105) zur Fluidisierung der Partikeln in dem oder jeder Schleusenkammer (54, 55, 56) vorgesehen sind.

22. Vorrichtung nach einem der Ansprüche 17 bis 21, dadurch gekennzeichnet, daß die Mittel (80, 81, 91) zur Steuerung der mittleren Fördermenge der Mittel (69) zum kontinuierlichen Abzug der Partikeln aus dem Speicherbehälter (60) abhängig von der Beschickung des Heizkessels aus Mitteln (81, 91) zur Steuerung bestehen, die diese Fördermenge auf einem mittleren Niveau (63) in diesem letzteren (Speicherbehälter) halten.

23. Vorrichtung nach einem der Ansprüche 17 bis 22, dadurch gekennzeichnet, daß die Mittel (80, 81, 91) zur Steuerung der mittleren Fördermenge der Mittel (69) zum kontinuierlichen Abzug der Partikeln aus dem Speicherbehälter (60) abhängig von der Beschickung des Heizkessels Mittel (80) besitzen, die diese Fördermenge abhängig von der Fördermenge der Mittel (10) zur Versorgung des Heizkessels mit Brennstoff steuern.

24. Vorrichtung nach einem der Ansprüche 17 bis 23, dadurch gekennzeichnet, daß Mittel (85, 88) für die Fluidisierung der Partikeln in dem Speicherbehälter (60) vorgesehen sind.

25. Vorrichtung nach einem der Ansprüche 17 bis 24, dadurch gekennzeichnet, daß die Mittel (69) zum Abzug der Partikeln aus dem Speicherbehälter (60) ein Zellenrad besitzen.

26. Vorrichtung nach einem der Ansprüche 17 bis 25, dadurch gekennzeichnet, daß die erste Quelle (98, 107) durch einen Oberbereich (107) des Speicherbehälters (60) und die zweite Quelle (98) gebildet wird.

27. Vorrichtung nach einem der Ansprüche 17 bis 25, dadurch gekennzeichnet, daß Mittel (66b) zur Rückführung des Gases aus dem Speicherbehälter gegen die zweiten Abscheidemitteln (43) vorgesehen sind und die beiden Quellen (98, 42) getrennt sind.

28. Vorrichtung nach einem der Ansprüche 17 bis 25, dadurch gekennzeichnet, daß der Speicherbehälter zur Umgebungsluft durch einen Filter (66b) geöffnet ist und die beiden Quellen (98, 42) getrennt sind.
